# EUROPÄISCHE PATENTSCHRIFT

(11) **EP 3 083 414 B1**
(45) Veröffentlichungstag und Bekanntmachung des Hinweises auf die Patenterteilung: **31.01.2018**
(21) Anmeldenummer: 14838775.6
(22) Anmeldetag: 18.12.2014
(51) Int. Cl.: B65B 13/02, B65B 13/32

(54) **MOBILE UMREIFUNGSVORRICHTUNG**
MOBILE STRAPPING DEVICE
APPAREIL DE CERCLAGE MOBILE

(30) Priorität: 19.12.2013 AT 508412013
(43) Veröffentlichungstag der Anmeldung: 26.10.2016
(73) Patentinhaber: Teufelberger Gesellschaft m.b.H., A-4600 Wels (AT)
(72) Erfinder: EINSIEDLER, Ronald, A-4020 Linz (AT); HANSL, Rudolf, A-4020 Linz (AT); KOSNANSKY, Nicolas, F-78770 Auteuil le Roi (FR); SIMMER, Andreas, A-4650 Lambach (AT); SPINDLER, Georg Raffael, A-4600 Wels (AT); STINGL, Hermann, A-4775 Taufkirchen/Pram (AT)
(74) Vertreter: Burger, Hannes
(86) Internationale Anmeldenummer: PCT/AT2014/050308
(87) Internationale Veröffentlichungsnummer: WO 2015/089539

(56) Entgegenhaltungen:
- EP-A1- 0 480 627
- EP-A1- 1 371 560
- EP-A1- 2 271 553
- DE-U1-202011 050 797

## Beschreibung

Die Erfindung betrifft eine mobile Umreifungsvorrichtung, wie dies im Anspruch 1 angegeben ist.

Aus der EP 2 271 553 B1 ist eine mobile Umreifungsvorrichtung zur Umreifung von Packgut mit einem Umreifungsband bekannt. Diese Umreifungsvorrichtung umfasst ein Spannrad zur Aufbringung einer Bandspannung auf eine um das Packgut geschlungene Schlaufe eines Umreifungsbandes, sowie eine Reibschweißeinrichtung zur Erzeugung einer Schweißverbindung an einem überlappenden Bereich der Schlaufe des Umreifungsbandes, in dem ein Bandanfang und ein Bandende übereinander platziert sind. Weiters umfasst die mobile Umreifungsvorrichtung einen aufladbaren Energiespeicher zur Speicherung von Energie, insbesondere elektrischer Energie. Dem Spannrad ist eine Gegenhalterelement zugeordnet, wobei die übereinander liegenden Bandanfang und Bandende zwischen Gegenhalterplatte und Spannrad geklemmt werden können. Hierzu ist die Gegenhalterplatte schwenkbar gelagert, wobei die Schwenkachse der Gegenhalterplatte parallel verlaufend zur Rotationsachse des Spannrades angeordnet ist. Um nun den Bananfang und das Bandende des Umreifungsbandes gegeneinander zu verspannen, werden diese aufeinander gelegt und seitlich in die mobile Umreifungsvorrichtung eingeführt. Anschließend wird mittels einer Betätigungsvorrichtung das Gegenhalterelement in Richtung Spannrad geschwenkt, wodurch der Abstand zwischen Gegenhalterelement und Spannrad verkleinert wird und dadurch das Umreifungsband geklemmt wird. Anschließend kann das Spannrad eine Drehbewegung vollziehen, wodurch das Umreifungsband gespannt wird. Nach Beendigung dieses Spannvorganges wird eine Reibschweißeinrichtung dadurch aktiviert dass ein Reibelement gegen ein Gegenhalterelement gedrückt wird, wobei diese den Bandanfang und das Bandende aneinander pressen und anschließend durch eine oszillierende Bewegung des Reibelementes miteinander verschweißen. Nach Beendigung des Schweißvorganges wird das Gegenhalteelement des Spannrades wieder ausgeschwenkt, und die Reibschweißeinrichtung geöffnet, sodass das gespannte und verschweißte Umreifungsband wieder seitlich aus der mobilen Umreifungsvorrichtung ausgeführt werden kann.

Nachteilig bei der aus der EP 2 271 553 B1 bekannten Ausführung ist, dass das Umreifungsband nicht sehr vorteilhaft in die Umreifungsvorrichtung eingeführt werden kann, wodurch Zeitverluste entstehen.

Der vorliegenden Erfindung liegt die Aufgabe zugrunde eine verbesserte mobile Umreifungsvorrichtung zu schaffen.

Diese Aufgabe der Erfindung wird durch die Maßnahmen gemäß Anspruch 1 gelöst.

Erfindungsgemäß ist eine mobile Umreifungsvorrichtung zur Umreifung von Packgut mit einem Umreifungsband, insbesondere einem Kunststoffband vorgesehen. Diese mobile Umreifungsvorrichtung umfasst einen Grundrahmen, eine Spannvorrichtung mit zumindest einem Spannrad zum Aufbringen einer in Tangentialrichtung zu einer Mantelfläche des zumindest einen Spannrades wirkenden Spannkraft auf eine um ein Packgut geschlungene Schlaufe des Umreifungsbandes, eine Antriebseinheit welche zumindest zum Antreiben von dem zumindest einen Spannrad vorgesehen ist, ein mit dem zumindest einen Spannrad zusammenwirkendes Gegenhalterelement, welches in einer Gegenhalterplatte aufgenommen ist, eine Verbindungsvorrichtung zum Verbinden der beiden überlappenden Abschnitte der Schlaufe des Umreifungsbandes, eine Abschneidvorrichtung zum Abschneiden des Umreifungsbandes, und eine Energieversorgungsquelle zur Bereitstellung einer Antriebsenergie, wobei die Gegenhalterplatte relativ zum Grundrahmen bewegbar an diesem gelagert ist und mittels einer Verstellvorrichtung zwischen einer Einfädelstellung und einer Geschlossenstellung verstellbar ist. Weiters ist eine dem Spannrad zugeordnete Oberfläche der Gegenhalterplatte in deren Geschlossenstellung im Wesentlichen parallel zu einer Drehachse des zumindest einen Spannrades angeordnet, wobei die Gegenhalterplatte mittels eines Drehgelenkes am Grundrahmen gelagert ist. Eine Drehachse des Drehgelenkes ist im Wesentlichen parallel zur Tangentialrichtung des Spannrades angeordnet ist, sodass die Gegenhalterplatte schwenkbar zum Grundrahmen gelagert ist und in der Einfädelstellung einen keilförmigen Einführbereich gegenüber dem Spannrad ausformt.

Ein Vorteil der erfindungsgemäßen Ausbildung liegt darin, dass durch den keilförmigen Einführbereich das einfädeln des Spannbandes wesentlich erleichtert wird. Hierbei kann im vergleich zu bekannten Lösungen die Ergonomie, sowie die Arbeitsgeschwindigkeit und somit die Effizienz im Umgang mit einer derartigen mobilen Umreifungsvorrichtung enorm gesteigert werden. Besonders eine Ausgestaltung in der die keilförmige Öffnung in Richtung Vorderseite der Umreifungsvorrichtung ausgerichtet ist, hat den erheblichen Vorteil, dass das Umreifungsband ohne genauer Positionierung eingeführt werden kann. Somit kann die mobile Umreifungsvorrichtung intuitiv bedient werden, wodurch auch die Arbeitssicherheit im Umgang mit einer derartigen Umreifungsvorrichtung erhöht wird.

Ferner kann es zweckmäßig sein, dass die Gegenhalterplatte in der Einfädelstellung in einem Öffnungswinkel zwischen 3° und 30°, insbesondere zwischen 4° und 20°, bevorzugt zwischen 5° und 15° zur Geschlossenstellung geneigt ist. Von Vorteil ist ein Öffnungswinkel in diesem Winkelbereich, da in genanntem Winkelbereich erreicht werden kann, dass der Öffnungswinkel einerseits groß genug gewählt ist, um ein erleichtertes Einführen des Umreifungsbandes zu ermöglichen. Andererseits ist der Öffnungswinkel nicht zu groß, um einen zu großen Verfahrweg der Gegenhalterplatte zu vermeiden, da dies im Betrieb der mobilen Umreifungsvorrichtung eine erhöhte Bearbeitungszeit mit sich bringen würde.

Weiters kann vorgesehen sein, dass die Gegenhalterplatte in eine Wartungsstellung überführbar ist, in der sie zumindest etwa 45° zur Geschlossenstellung ausschwenkbar ist. Vorteilhaft ist hierbei, dass der Öffnungswinkel in dem während des Betriebes verfahren wird kleiner gewählt werden kann, und somit eine möglichst schnelle Bearbeitungszeit im Betrieb der mobilen Umreifungsvorrichtung gewährleistet ist. Zu Wartungszwecken kann dann diese Stellung angefahren werden, um etwa Verschleißteile einfach austauschen zu können. Hierbei kann vorgesehen sein, dass die Wartungsstellung entweder durch Einsatz der Antriebseinheit erreicht wird, oder dass die Gegenhalterplatte manuell in die Wartungsstellung bewegt werden kann.

Darüber hinaus kann es zweckmäßig sein, dass die Verbindungsvorrichtung eine Reibschweißvorrichtung aufweist, die ein erstes Reibelement und ein zweites Reibelement umfasst, zwischen welchen Reibelementen das Umreifungsband klemmbar ist, wobei das erste Reibelement in einer parallel zur Drehachse des Spannrades verlaufenden Reibrichtung relativ zum zweiten Reibelement in einer oszillierenden Bewegung verschiebbar ist. Von Vorteil ist hierbei, dass mit einer Reibschweißvorrichtung besonders ein Kunststoffband einfach und energieeffizient verschweißt werden kann.

Entsprechend einer zweckmäßigen Weiterbildung kann vorgesehen sein, dass das zweite Reibelement in die Gegenhalterplatte aufgenommen ist, oder dass die Gegenhalterplatte als zweites Reibelement ausgebildet ist. Vorteilhaft ist hierbei, dass das zweite Reibelement bewegungsgekoppelt mit dem Gegenhalterelement, welches mit dem Spannrad zusammenwirkt, ausgeschwenkt werden kann. Somit wird die Ergonomie im Arbeitseinsatz einer derartigen Umreifungsvorrichtung gegenüber bekannten Lösungen weiter erhöht, da sich der keilförmige Einführbereich über die Spannvorrichtung und auch über die Reibschweißvorrichtung erstrecken kann. Somit gibt es an der mobilen Umreifungsvorrichtung keine "Engstelle" an der darauf geachtet werden muss, dass das Umreifungsband positionsgenau eingeführt wird.

Weiters kann vorgesehen sein, dass das in der Gegenhalterplatte angeordnete Gegenhalterelement an seiner dem Spannrad zugewandten Seite zumindest abschnittsweise an die Form der Mantelfläche des Spannrades angepasst ist, und mit einer konturierten Oberfläche versehen ist. Vorteilhaft ist hierbei, dass durch diese Maßnahmen einerseits die durch Reibung und teilweisen Formschluss aufgebrachte Haltekraft, welche vom Gegenhalterelement auf den Bandanfang aufgebracht wird erhöht werden kann. Andererseits kann dadurch auch die vom Spannrad durch Reibung und teilweisen Formschluss auf das Bandende aufgebrachte Kraft erhöht werden.

Ferner kann es zweckmäßig sein, dass eine Bandrücklaufsperre ausgebildet ist, mittels welcher die durch die Spannvorrichtung auf das Umreifungsband aufgebrachte Spannkraft fixierbar ist, wenn die von der Spannvorrichtung aufgebrachte Spannkraft verringert oder aufgehoben ist, wobei die Bandrücklaufsperre ein Sperrelement umfasst, welches mit einem zweiten Gegenhalterelement zusammenwirkt, wobei das zweite Gegenhalterelement in der Gegenhalterplatte aufgenommen ist. Vorteilhaft ist hierbei, dass durch eine derartige Bandrücklaufsperre erreicht werden kann, dass das Umreifungsband spannungsfrei verschweißt werden kann, wodurch die Qualität der Schweißstelle verbessert werden kann. Dadurch dass das zweite Gegenhalterelement in der Gegenhalterplatte aufgenommen ist, kann die Ergonomie einer derartigen Umreifungsvorrichtung gegenüber bekannten Lösungen weiter erhöht werden, da sich der keilförmige Einführbereich über die Spannvorrichtung und auch über die Bandrücklaufsperre erstrecken kann. Somit gibt es an der mobilen Umreifungsvorrichtung keine "Engstelle" an der darauf geachtet werden muss, dass das Umreifungsband positionsgenau eingeführt wird.

Weiters kann es zweckmäßig sein, dass eine Abschneidvorrichtung ausgebildet ist, durch welche das Umreifungsband abtrennbar ist. Vorteilhaft ist hierbei, dass überschüssige Teile des Umreifungsbandes somit leicht abgetrennt werden kann.

In einer vorteilhaften Weiterbildung kann vorgesehen sein, dass die Abschneidvorrichtung unmittelbar benachbart zum ersten Reibelement der Reibschweißvorrichtung angeordnet ist, wobei im Aktivzustand der Reibschweißvorrichtung das erste Reibelement relativbeweglich zur der gegenüber dem Grundrahmen feststehenden Abschneidvorrichtung ist. Von Vorteil ist hierbei, dass dadurch kein eigener Antrieb für die Abschneidvorrichtung benötigt wird, da das erste Reibelement das Umreifungsband, insbesondere das Bandende des Umreifungsbandes bewegt, wodurch der Abschneidvorgang umgesetzt werden kann.

Ferner kann es zweckmäßig sein, dass Arbeitsflächen des zweiten Reibelementes der Reibschweißvorrichtung, des zweiten Gegenhalterelementes der Bandrücklaufsperre und des ersten Gegenhalterelementes der Spannvorrichtung im Wesentlichen in einer Ebene angeordnet sind, sodass das Umreifungsband annähernd gerade, und parallel zur Oberfläche des Packgutes, durch diese Vorrichtungen führbar ist. Von Vorteil ist hierbei, dass das Umreifungsband einerseits nicht unnötig geknickt werden muss, wodurch es geschont wird und somit die Festigkeit des Umreifungsbandes erhalten bleibt. Weiters kann dadurch erreicht werden, dass zwei einander überlappende Laschen des Umreifungsbandes im Bereich der Reibschweißvorrichtung satt aneinander aufliegen, wodurch einerseits die Schweißstelle eine höhere Festigkeit aufweisen kann und weiters das Umreifungsband durch die Abschneidvorrichtung dermaßen gekürzt werden kann, dass keine oder nur eine möglichst geringe Aufspleißung des Umreifungsbandes durch die Abschneidvorrichtung verursacht wird.

Weiters kann vorgesehen sein, dass für die Reibschweißvorrichtung und die Spannvorrichtung eine gemeinsame, einteilige Gegenhalterplatte vorgesehen ist. Vorteilhaft ist hierbei, dass einerseits das Umreifungsband durch diese Ausbildung sehr leicht einführbar ist. Weiters wird nur ein gemeinsamer Antrieb benötigt, um die Elemente in eine Winkelstellung zu versetzen, in der das Umreifungsband leicht einführbar ist. Darüber hinaus wird nur ein Drehgelenk benötigt, über welches die Gegenhalterplatte am Grundrahmen montiert wird.

In einer Weiterbildung kann vorgesehen sein, dass für die Reibschweißvorrichtung und die Spannvorrichtung eine gemeinsame, einteilige Gegenhalterplatte vorgesehen ist. Vorteilhaft ist hierbei, dass einerseits das Umreifungsband durch diese Ausbildung sehr leicht einführbar ist. Weiters wird nur ein gemeinsamer Antrieb benötigt, um die Elemente in eine Winkelstellung zu versetzen, in der das Umreifungsband leicht einführbar ist. Darüber hinaus wird nur ein Drehgelenk benötigt, über welches die Gegenhalterplatte am Grundrahmen montiert wird.

Weiters kann vorgesehen sein, dass das erste Gegenhalterelement und/oder das zweite Gegenhalterelement und/oder das zweite Reibelement schwenkbar in der Gegenhalterplatte aufgenommen sind, wobei deren Schwenkachse jeweils parallel zur Drehachse des Drehgelenkes verläuft. Von Vorteil ist hierbei, dass durch die schwenkbare Aufnahme der einzelnen Elemente ein Winkelversatz ausgeglichen werden kann, welcher sich durch eine winkelige Stellung der Gegenhalterplatte gegenüber seiner Geschlossenstellung ergibt. Diese winkelige Stellung kann durch den Einsatz von Umreifungsbändern mit verschiedenen Banddicken oder Bandstärken hervorgerufen werden.

Ferner kann vorgesehen sein, dass das Gegenhalterelement ein dem Spannrad zugewandtes Oberteil und ein der Gegenhalterplatte zugewandtes Unterteil aufweist, wobei das Oberteil mittels einer schiefen Ebene mit dem Unterteil gekoppelt ist, wobei ein Abstand zwischen Spannrad und Oberteil dadurch einstellbar ist, dass das Oberteil relativ zum Unterteil in Tangentialrichtung des Spannrades verschieblich ist. Von Vorteil ist hierbei, dass dadurch erreicht werden kann, dass durch die Spannbewegung des Spannrades die Anpresskraft des Umreifungsbandes an das Spannrad und an das Gegenhalterelement erhöht werden kann. Somit kann auch die nötige Klemmkraft erhöht werden.

Entsprechend einer Weiterbildung kann vorgesehen sein, dass die schiefe Ebene durch ein sägezahnartiges Profil gebildet ist. Von Vorteil ist hierbei, dass dadurch eine steilere Flanke der schiefen Ebene erzielt werden kann, ohne dabei den Platzbedarf für die schiefe Ebene übermäßig zu erhöhen.

Darüber hinaus ist es möglich, dass die Reibschweißvorrichtung eine Krafterhöhungsvorrichtung aufweist, durch welche das erste Reibelement an das zweite Reibelement andrückbar ist, wobei die Krafterhöhungsvorrichtung eine schiefe Ebene aufweist und der Abstand der beiden Reibelemente zueinander durch Verschiebung der Krafterhöhungsvorrichtung parallel zur Drehachse einstellbar ist. Von Vorteil ist hierbei, dass dadurch die nötige Anpresskraft in der Reibschweißvorrichtung nicht durch die Schwenkbewegung der Gegenhalterplatte aufgebracht werden muss. Somit muss die Antriebseinheit, welche für die Schwenkbewegung der Gegenhalterplatte eingesetzt wird nicht übermäßig groß ausgebildet sein, um die nötige Kraft zwischen den beiden Reibelementen aufbringen zu können.

Außerdem kann vorgesehen sein, dass die Krafterhöhungsvorrichtung und das erste Reibelement durch dieselbe Antriebseinheit antreibbar sind. Von Vorteil ist hierbei, dass zum Antreiben der Krafterhöhungsvorrichtung keine zusätzliche Antriebseinheit benötigt wird. Somit kann die Gesamtmasse der mobilen Umreifungsvorrichtung möglichst gering gehalten werden.

Beim Verfahren zum Betrieb der mobilen Umreifungsvorrichtung ist vorgesehen, dass dieses die Verfahrensschritte nach Anspruch 18 umfasst. Von Vorteil ist hierbei, dass dadurch die mobile Umreifungsvorrichtung energieeffizient und zeitsparend betrieben werden kann.

Außerdem kann vorgesehen sein, dass die Abfolge der einzelnen Verfahrensschritte durch den Benutzer unterbrochen werden kann, wobei ein Not-Halt-Taster vorgesehen ist, welcher durch den Benutzer zum Unterbrechen der Verfahrensschritte betätigt werden kann. Von Vorteil ist hierbei, dass dadurch die Betriebssicherheit der mobilen Umreifungsvorrichtung erhöht werden kann.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Ansicht einer mobilen Umreifungsvorrichtung;
- Fig. 2: eine Vorderansicht einer mobilen Umreifungsvorrichtung;
- Fig. 3: eine Seitenansicht von links einer mobilen Umreifungsvorrichtung;
- Fig. 4: eine Seitenansicht von rechts einer mobilen Umreifungsvorrichtung;
- Fig. 5: eine schematische Darstellung einer weiteren Ausführungsvariante einer mobilen Umreifungsvorrichtung mit zweitem Spannrad;
- Fig. 6: eine schematische Darstellung einer weiteren Ausführungsvariante einer mobilen Umreifungsvorrichtung mit Spannhebel;
- Fig. 7: eine perspektivische Ansicht einer Ausführungsvariante eines ersten Gegenhalterelementes mit Spannrad;
- Fig. 8: eine Schnittansicht der mobilen Umreifungsvorrichtung gemäß der Schnittlinie VIII-VIII aus Fig. 2.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Die Figuren 1 bis 4 zeigen verschiedene Ansichten eines Ausführungsbeispiels einer mobilen Umreifungsvorrichtung 1 zur Umreifung von Packgut 2 mittels eines Umreifungsbandes 3.

Fig. 1 zeigt eine perspektivische Ansicht der mobilen Umreifungsvorrichtung 1. Die im Zusammenhang mit der mobilen Umreifungsvorrichtung 1 eingesetzten Umreifungsbänder 3 sind vorzugsweise aus Kunststoff, insbesondere Polyethylenterephthalat (PET) oder Polypropylen (PP) gefertigt und weisen in etwa eine Breite von 8 bis 25 mm auf. Die Bandstärke der eingesetzten Umreifungsbänder kann hierbei von etwa 0,4 bis 1,5 mm variieren.

Für das Umreifen des Packgutes 2 mittels dem Umreifungsband 3 wird dieses in einer Schlaufe 4 um das Packgut 2 gelegt. Hierbei wird das Umreifungsband 3 so um das Packgut 2 geschlungen, dass der Bandanfang 5 und das Bandende 6 über einander liegen und somit ein überlappender Abschnitt 7 ausgebildet wird. Der Bandanfang 5 liegt hierbei unter dem Bandende 6 und ist somit dem Packgut 2 nächstliegend.

Der überlappende Abschnitt 7 wird in etwa so groß gewählt bzw. so positioniert, dass sich dieser vorzugsweise über die komplette Länge 8 der mobilen Umreifungsvorrichtung 1 erstreckt. Ist nun ein überlappender Abschnitt 7 ausgebildet, welcher eine ausreichende Länge aufweist und in etwa parallel zur Oberfläche 9 des Packgutes 2 verläuft, so kann das Umreifungsband 3, insbesondere der überlappende Abschnitt 7 des Umreifungsbandes 3, in die mobile Umreifungsvorrichtung 1 eingeführt werden und dort gespannt bzw. befestigt werden. Das Umreifungsband 3 kann hierbei in einer vordefinierten Länge abgelängt sein. Alternativ dazu ist es auch möglich, dass das Umreifungsband 3 als Endlosband 10 von einer Rolle abgezogen wird.

Die mobile Umreifungsvorrichtung 1 umfasst einen Grundrahmen 11 auf welchen die Einzelteile der Umreifungsvorrichtung 1 aufgebaut sind. Der Grundrahmen 11 kann hierbei aus einem einteiligen Gussstück bestehen. Es ist jedoch auch möglich, dass der Grundrahmen 11 mehrere verschiedene Einzelteile umfasst, aus denen er aufgebaut ist, wobei die Einzelteile durch Befestigungsmittel oder durch eine stoffschlüssige Verbindung miteinander verbunden sind.

Als Werkstoff zur Herstellung des Grundrahmens 11 wird vorzugsweise ein Material verwendet, welches bei ausreichender Festigkeit ein möglichst geringes Gewicht aufweist. Dies kann in einer bevorzugten Ausführung etwa Aluguss oder auch verschiedene Kunststoffe sein. Weiters ist es auch möglich, dass für den Grundrahmen 11 verschiedene Materialien kombiniert werden, um etwa lokal belastete Bauteile besonders steif und stabil ausführen zu können.

Am Grundrahmen 11 ist eine Spannvorrichtung 12 angebracht, welche zum Spannen des um das Packgut 2 geschlungenen Umreifungsbandes 3 dient. Vorzugsweise weist die Spannvorrichtung 12 ein Spannrad 13 auf, welches zum Spannen des Umreifungsbandes 3 dient. Zum Spannen des Umreifungsbandes 3 kann vorgesehen sein, dass das Spannrad 13 um seine Drehachse 14 drehbar gelagert am Grundrahmen 11 aufgenommen ist.

Beim Spannrad 13 kann vorgesehen sein, dass es einen Durchmesser etwa zwischen 50mm und 150mm aufweist. Die Breite des Spannrades 13 beträgt in etwa zwischen 10mm und 40mm und ist von der Bandbreite des zu bearbeitenden Umreifungsbandes 3 abhängig.

Weiters kann vorgesehen sein, dass das Spannrad 13 eine konturierte Mantelfläche 15 aufweist, durch welche eine Spannkraft 16 auf das Bandende 6 aufgebracht werden kann, welche in Tangentialrichtung 17 auf die Mantelfläche 15 des Spannrades 13 wirkt.

Für eine derartige Kraftaufbringung kann vorgesehen sein, das die konturierte Mantelfläche 15 des Spannrades 13 etwa durch eine Rändelung 18 gebildet ist, wobei durch die Rändelung 18 an der Mantelfläche 15 unzählige kleine Spitzen ausgebildet sind. Diese Rändelung 18 ist dazu ausgebildet um bei einem anpressen des Spannrades 13 an die außen liegende Oberfläche 19 des Umreifungsbande 3, insbesondere des Bandendes 6, in die Oberfläche 19 einzudringen oder diese zumindest leicht zu verformen, wodurch eine Kombination aus Formschluss und Reibschluss zwischen Umreifungsband 3 und Spannrad 13 erzeugt werden kann. Dadurch kann durch das Spannrad 13 eine Spannkraft 16 auf das Umreifungsband 3 aufgebracht werden. Diese Spannkraft 16 steht in Zusammenhang mit dem Anpressdruck mit dem das Spannrad 13 an das Umreifungsband 3 gepresst wird.

Um das Umreifungsband 3 an das Spannrad 13 anpressen zu können, kann ein erstes Gegenhalterelement 20 vorgesehen sein, welches umfangsseitig des Spannrades 13 angeordnet ist und somit das Umreifungsband 3 an das Spannrad 13, insbesondere an die Mantelfläche 15 des Spannrades 13 pressen kann. Eine mögliche Ausführungsvariante wie das erste Gegenhalterelement 20 an das Spannrad 13 angedrückt, beziehungsweise wieder von diesem entfernt werden kann, wird in weiterer Folge noch genauer beschrieben.

Vorzugsweise wird der überlappende Abschnitt 7 des Umreifungsbandes 3 zwischen Spannrad 13 und erstem Gegenhalterelement 20 eingeführt. Hierbei liegen der Bandanfang 5 und das Bandende 6 übereinander, wobei der Bandanfang 5 dem ersten Gegenhalterelement 20 näherliegend ist, und das Bandende 6 dem Spannrad 13 näherliegend ist. Das erste Gegenhalterelement 20, insbesondere die dem Umreifungsband zugewandte Oberfläche 21 des ersten Gegenhalterelementes 20 kann ähnlich oder gleich wie die Mantelfläche 15 des Spannrades 13 ausgebildet sein, das heißt eine Rändelung aufweisen. Dadurch kann auch durch das erste Gegenhalterelement 20 eine Kraft auf das Umreifungsband 3, insbesondere auf den Bandanfang 5, aufgebracht werden kann.

Somit kann bei der beschriebenen Anordnung einer Spannvorrichtung 12 mittels dem Spannrad 13 eine Kraft auf das Umreifungsband 3 aufgebracht werden. Mittels einem mit dem Spannrad 13 zusammenwirkenden ersten Gegenhalterelement 20 kann eine Kraft auf den Bandanfang 5 ausgeübt werden.

Soll das Umreifungsband 3 nun gespannt werden, so ist vorgesehen, dass das Spannrad 13 in eine Drehbewegung versetzt wird, wodurch das Bandende 6 mit dem Spannrad 13 mitbewegt wird. Der direkt am Bandende 6 anliegende Bandanfang 5 wird hierbei vom ersten Gegenhalterelement 20 in Position gehalten, sodass es zu einer Relativbewegung bzw. zu einem aufeinander Abgleiten zwischen Bandende 6 und Bandanfang 5 kommt.

Das Spannrad 13 ist vorzugsweise mittels einer fliegenden Lagerung am Grundrahmen 11 drehbar befestigt, das heißt dass nur einseitig des Spannrades 13 eine Lagerstelle vorgesehen ist, an welcher das Spannrad 13 mit dem Grundrahmen 11 verbunden ist. Zum Antrieb des Spannrades 13 ist eine Antriebseinheit 26 vorgesehen, welche vorzugsweise durch einen Drehantrieb, beispielsweise einen Gleichstrommotor gebildet wird. Dieser Drehantrieb kann über ein Getriebe mit dem Spannrad 13 verbunden sein, sodass eine erhöhte Kraft auf das Umreifungsband 3 aufgebracht werden kann.

Um die Beschreibung der mobilen Umreifungsvorrichtung 1 in weiterer Folge zu erleichtern, wird ein Koordinatensystem eingeführt, welches sich auf die mobile Umreifungsvorrichtung 1 bezieht. Als x-Achse 23 wird hierbei jene Achse bezeichnet, welche in Längsausrichtung 22 des Umreifungsbandes 3 und auch der mobilen Umreifungsvorrichtung 1 ausgerichtet ist. Als y-Achse 24 wird die Quererstreckung der mobilen Umreifungsvorrichtung 1 bezeichnet, welche parallel zur Drehachse 14 des Spannrades 13 verläuft. Als z-Achse 25 wird die Hocherstreckung der mobilen Umreifungsvorrichtung 1 bezeichnet, welche normal auf die x-Achse 23 und auf die y-Achse 24 angeordnet ist.

Die Richtung der Spannkraft 16 ergibt sich durch die Anordnungsposition des ersten Gegenhalterelementes 20 relativ zum Spannrad 13. Hierdurch wird eine Kontaktstelle 27 vorgegeben, an der das Spannrad 13 und das Umreifungsband 3, insbesondere das Bandende 6, aufeinander gepresst werden. Vorzugsweise ist hierbei das erste Gegenhalterelement 20 so angeordnet, dass die Tangentialrichtung 17 parallel zu einer Längsausrichtung 22 des Umreifungsbandes 3 verläuft.

Weiters kann vorgesehen sein, dass die mobile Umreifungsvorrichtung 1 eine Bandrücklaufsperre 28 umfasst, wodurch ein Lockern des Umreifungsbandes entgegen einer Spannrichtung 29 vermieden wird, auch wenn die Spannkraft 16 am Spannrad 13 vermindert wird. Eine derartige Bandrücklaufsperre 28 umfasst ein Sperrelement 30, welches mit einem zweiten Gegenhalterelement 31 zusammenwirkt. Hierbei sind das Sperrelement 30 und das zweite Gegenhalterelement 31 so einander gegenüberliegend angeordnet, dass das Bandende 6 des Umreifungsbandes 3 bzw. das Bandende 6 und der Bandanfang 5 des Umreifungsbandes 3 zwischen diesen beiden Elementen 30, 31 geklemmt werden kann.

Wie besser in Fig. 2 ersichtlich, sind hierbei die Oberfläche 32 des zweiten Gegenhalterelementes 31 bzw. die Oberfläche 33 des Sperrelementes 30 parallel zueinander angeordnet, um während des Klemmvorganges eine gute Lastverteilung auf das Umreifungsband 3 zu erreichen.

Der Spannvorgang läuft folgendermaßen ab. Während das Bandende 6 des Umreifungsbandes 3 vom Spannrad 13 in Spannrichtung 29 gezogen wird, wird das Sperrelement 30 vom Bandende 6 mitgenommen und gegen ein Federelement 34 gedrückt. Das Federelement 34 kann hierbei beispielsweise als Schraubenfeder oder etwa als Blattfeder ausgeführt sein. Um das Sperrelement 30 bewegen zu können, ist dies mit einer translatorischen Führung 35 am Grundrahmen 11 gelagert.

Die translatorische Führung 35 ist hierbei so angeordnet, dass die konturierte Oberfläche 33 des Sperrelementes 30 der Bandrücklaufsperre 28 parallel zu der Oberfläche 32 des dem Sperrelement 30 gegenüberliegenden zweiten Gegenhalterelementes 31 ausgerichtet ist, wobei das Sperrelement 30 mittels einer translatorischen Führung 35 relativ verschieblich zum Grundrahmen 11 an diesem gelagert ist, und die translatorische Führung 35 für das erste Sperrelement 30 in einem Winkel 37 zur Oberfläche 32 des zweiten Gegenhalterelementes 31 ausgerichtet ist, sodass durch eine zur Oberfläche 33 parallele Verschiebung des Sperrelementes 30 ein Abstand 38 zwischen der Oberfläche 33 des Sperrelementes 30 und der Oberfläche 32 des zweiten Gegenhalterelementes 31 einstellbar ist.

Durch diese winkelige Anordnung der translatorischen Führung 35 kann die Bewegung des Sperrelementes 30 in Bewegungsrichtung 36 dazu genutzt werden, um einen Abstand 38 zwischen Sperrelement 30 und zweiten Gegenhalterelement 31, insbesondere zwischen den Oberflächen 32, 33 der jeweiligen Elemente 31, 30 zu vergrößern bzw. zu verkleinern. Hier ist einerseits darauf zu achten, dass der Winkel 37 nicht zu klein gewählt wird, da ansonsten ein zu großer Rücklaufweg notwendig ist, bevor das Umreifungsband 3 geklemmt wird. Wenn der Winkel 37 zu groß gewählt wird, dann kann keine ausreichende Klemmkraft auf das Umreifungsband 3 aufgebracht werden.

Wird nun das Sperrelement 30 durch die Spannkraft 16 des Spannrades 13 auf das Bandende 6 in Richtung Spannrichtung 29 gedrückt, so wird der Abstand 38 zwischen Sperrelement 30 und zweitem Gegenhalterelement 31 vergrößert, wodurch die auf das Sperrelement 30 wirkende Reibung verringert wird. Durch das Federelement 34 wird nun das Sperrelement 30 in einer Position gehalten, in der die Gleitreibung zwischen Sperrelement 30 und dem Umreifungsband 3 und die Federkraft des Federelementes 34 gleich groß sind.

Nach Beendigung des Spannvorganges kann das Spannrad 13 entgegen seiner Spannrichtung gedreht werden, wodurch die Krafteinwirkung durch das Spannrad 13 auf das Umreifungsband 3 verringert wird. Hierbei wird das Umreifungsband 3, insbesondere das Bandende 6 entgegen seiner Spannrichtung 29 bewegt, wodurch bedingt durch die Reibkraft zwischen Sperrelement 30 und Bandende 6 auch das Sperrelement 30 in entgegengesetzter Richtung bewegt wird.

Durch den Winkel 37, welchen die translatorische Führung 35 des Sperrelementes 30 relativ zur x-Achse 23 aufweist, wird diese Bewegung des Sperrelementes 30 entgegen der Spannrichtung 29 in eine Druckkraft umgesetzt, wodurch das Bandende 6 geklemmt wird. Hierbei ist es möglich, dass die Oberfläche 33 des Sperrelementes 30 in das Umreifungsband 3 eindringt, wodurch der Reibschluss bzw. die Mischung aus Form- und Reibschluss erhöht wird.

Ist das Sperrelementes 30 eine gewisse Wegstrecke entgegen der Spannrichtung 29 bewegt worden, so stellt sich ein Kräftegleichgewicht ein, wodurch ein weiterer Rücklauf des Sperrelementes 30 relativ zum Grundrahmen 11 verhindert wird. Das Sperrelement 30 befindet sich nun in einer Sperrstellung 39 in der das Bandende 6 geklemmt wird, und somit ein stabiler Gleichgewichtszustand auftritt.

Es kann vorgesehen sein, dass nicht nur die Oberfläche 33 des Sperrelementes 30 sondern auch die Oberfläche 32 des zweiten Gegenhalterelementes 31 mit einer Rändelung, wie sie bereits beim Spannrad 13 beschrieben worden ist ausgeführt ist. Dadurch kann sowohl der Bandanfang 5 als auch das Bandende 6 mittels der Bandrücklaufsperre 28 in deren Lage fixiert werden. Es ist jedoch nicht notwendig, dass sich der überlappende Abschnitt 7 bis zur Bandrücklaufsperre 28 erstreckt, sondern es ist auch denkbar, dass im Bereich der Bandrücklaufsperre 28 nur das Bandende 6 geklemmt wird und der Bandanfang 5 bereits vom ersten Gegenhalterelement 20 geklemmt wird und somit in seiner Position fixiert ist.

Wie in Fig. 3 gut ersichtlich, kann vorgesehen sein, dass die translatorische Führung 35 des Sperrelementes 30 durch den Einsatz von Führungselementen 40 realisiert wird, welche am Sperrelement 30 angeordnet sind. Diese Führungselemente 40 können beispielsweise eine einfache Gleitführung ausbilden. Die Führungselemente 40 können beispielsweise als Schwalbenschwanzführung ausgebildet sein.

Weiters kann vorgesehen sein, dass die Führungselemente 40 der translatorischen Führung 35 des Sperrelementes 30 winkelig zueinander angeordnet sind. Von Vorteil ist hierbei, dass die Kräfteverteilung, beziehungsweise die Kraftübertragung in das Sperrelement 30 günstig gestaltet werden kann.

In einer bevorzugten Ausführungsvariante ist es auch denkbar, dass die translatorische Führung 35 als kugelgelagerte Führung ausgebildet ist, da durch eine derartige Kugellagerung die Leichtgängigkeit des Sperrelementes 30 erhöht werden kann. Um eine derartige Kugellagerung im Sperrelement 30 aufzunehmen, kann vorgesehen sein, dass die seitlichen Führungselemente 40 eine Längsrille aufweisen, in welcher die Kugeln der Kugellagerung geführt werden können.

Auch bei einer kugelgelagerten Führung ist es sinnvoll, wenn die seitlichen Führungselemente 40 winkelig zueinander angestellt sind, da somit die Belastung der einzelnen Kugeln minimiert werden kann. Dieser Effekt kann analog zu einem Kugellager gesehen werden, indem auch durch Anstellung der Schulterflächen beispielsweise in einem Schrägkugellager die axial übertragbare Kraft bei gleicher Baugröße erhöht werden kann.

Die Führungselemente 40 sind hierbei so ausgerichtet, dass das Sperrelement 30 im Querschnitt eine trapezförmige Form aufweist, wobei die längere Grundkrante des Trapezes der Oberfläche 33 des Sperrelementes 30 zugewandt angeordnet ist. Bevorzugt werden hierbei die Führungselemente 40 in einem Winkel 41 von etwa 0 bis 45° zur lotrechten geneigt angeordnet.

In einer bevorzugten Ausführung ist das Sperrelement 30 in etwa gleich breit gestaltet wie das Spannrad 13. Das Sperrelement 30 kann einteilig ausgeführt sein. Es ist jedoch auch denkbar, dass das Sperrelement 30 einen Grundkörper 42 umfasst, in welchem die translatorische Führung 35 integriert ist und weiters ein Verschleißelement 43 welches die konturierte Oberfläche 33 des Sperrelementes 30 aufweist.

Das Verschleißelement 43 kann hierbei mittels eines Befestigungsmittels am Grundkörper 42 befestigt werden. Vorteilhaft ist bei einer derartigen Ausführung, dass im Falle des Verschleißes nicht das komplette Sperrelement 30 ausgetauscht werden muss, sondern dass nur das Verschleißelement 43 gewechselt werden kann. Hierbei können die laufenden Wartungskosten niedrig gehalten werden und weiters kann vorgesehen sein, dass das Verschleißelement 43 einfach zu wechseln ist, ohne dass dabei Teile der translatorischen Führung 35 zerlegt werden müssen.

Weitere Ausführungsbeispiele des Sperrelementes 30 werden in Fig. 5 und Fig. 6 gezeigt und in weiterer Folge noch genauer beschrieben.

In den Fig. 1 und 2 ist weiters eine Verbindungsvorrichtung 44 dargestellt, welche dazu vorgesehen ist, den Bandanfang 5 und das Bandende 6 miteinander zu verbinden. Diese Verbindungsvorrichtung 44 kann prinzipiell auf verschiedenen Wirkmechanismen basieren. Beispielsweise können die überlappenden Abschnitte 7 durch formschlüssiges Ineinanderpressen verbunden werden.

Weiters ist bei der Verwendung von Kunststoffbändern auch denkbar, dass durch Einbringung von Hitze Bandanfang 5 und Bandende 6 aufgeschmolzen werden und somit miteinander verbunden werden. In einer weiteren Ausführung ist auch denkbar, dass die Verbindungsvorrichtung 44 Wärme durch Einbringung von Ultraschall erzeugt, wodurch Bandanfang 5 und Bandende 6 miteinander verbunden werden können.

In einer bevorzugten Ausführung ist die Verbindungsvorrichtung 44 als Reibschweißvorrichtung 45 ausgeführt, in welcher Bandanfang 5 und Bandende 6 durch aneinanderreiben an deren kontaktierender Oberflächen aufgeschmolzen und somit miteinander verbunden werden. Hierbei kann ein erstes Reibelement 46 vorgesehen sein, welches beweglich am Grundrahmen 11 gelagert ist und als Gegenstück ein zweites Reibelement 47, welches während des Reibschweißvorganges nicht bewegt wird. Das erste Reibelement 46 weist vorzugsweise eine translatorische Führung 48 auf, durch welche dieses in einer parallel zur Drehachse des Spannrades 13 verlaufenden Reibrichtung 49 bewegbar ist. Da die Reibrichtung 49 parallel zur Drehachse 14 des Spannrades 13 verläuft, liegt diese somit in Richtung der y-Achse 24.

Die oszillierende Bewegung des ersten Reibelementes 46 wird vorzugsweise durch eine Antriebseinheit, beispielsweise einen Drehantrieb erzeugt, welche mittels einem Kurbeltrieb mit exzentrischer Lagerung die Bewegung hervorruft.

Die translatorische Führung 48 ist so positioniert und ausgerichtet, dass während einer oszillierenden Bewegung des ersten Reibelementes 46 in Reibrichtung 49 der Abstand zwischen erstem Reibelement 46 und zweitem Reibelement 47 gleich groß bleibt. Prinzipiell kann der Aufbau der translatorischen Führung 48 gleich gestaltet werden, wie die translatorische Führung 35 des Sperrelementes 30. Daher wird hier auf eine detaillierte Beschreibung der ausgestaltung translatorischen Führung 48 verzichtet.

Weiters kann vorgesehen sein, dass das erste Reibelement 46 in einer senkrechten Bewegungsrichtung 50 beweglich gelagert ist und somit der Abstand zwischen erstem Reibelement 46 und zweitem Reibelement 47 eingestellt werden kann. Die senkrechte Bewegungsrichtung 50 verläuft hierbei in Richtung der z-Achse 25.

In einer bevorzugten Ausführung kann vorgesehen sein, dass das erste Reibelement 46 durch ein Federelement 51 in Richtung zweitem Reibelement 47 gedrückt wird, wodurch eine Kraft auf den überlappenden Abschnitt 7 des Umreifungsbandes 3 aufgebracht werden kann und somit Bandanfang 5 und Bandende 6 aufeinander gepresst werden.

Weiters oder alternativ dazu kann vorgesehen sein, dass ein Betätigungselement 52 das erste Reibelement 46 aus seiner Ruheposition 53 in eine Schweißposition 54 überführt. Dieses Betätigungselement 52 kann beispielsweise an einen Antrieb gekoppelt sein, wodurch das erste Reibelement 46 jederzeit aus seiner Ruheposition 53 in seine Schweißposition 54 und wieder zurück überführbar ist.

Alternativ dazu kann vorgesehen sein, dass das Betätigungselement 52 durch einen Betätigungshebel 55 gebildet wird, wobei der Betätigungshebel 55 als Koppelelement zwischen Sperrelement 30 und ersten Reibelement 46 ausgebildet ist. Hierbei kann vorgesehen sein, dass im Sperrelement 30 eine Mitnehmernase 56 angeordnet ist, welche den Betätigungshebel 55 kontaktiert. Wird nun das Sperrelement 30 in seine Sperrstellung 39 überführt, so wird der Betätigungshebel 55 durch die Mitnehmernase 56 in Bewegung gesetzt. Hierbei drückt der Betätigungshebel 55 auf das erste Reibelement 46 und führt dieses somit aus seiner Ruheposition 53 in seine Schweißposition 54 über.

Da der Bewegungsweg des Sperrelements 30, bevor dieses seine Sperrstellung 39 erreicht, sehr gering ist, muss der Betätigungshebel 55 sehr genau positioniert und justiert werden, damit bereits die geringe Bewegung des Sperrelementes 30 ausreicht, um das erste Reibelement 46 aus seiner Ruheposition 53 in seine Schweißposition 54 überführen zu können.

Ist nun das erste Reibelement 46 in seine Schweißposition 54 überführt, so kann mit dem Schweißvorgang begonnen werden. Hierbei wird das Bandende 6 durch Reib- bzw. Formschluss am ersten Reibelement 46 gehalten und kann somit von diesem bewegt werden. Der Bandanfang 5 wird vom zweiten Reibelement 47 gehalten und wird somit im Stillstand gehalten. Werden nun das Bandende 6 und der Bandanfang 5 unter Druck aneinander gerieben, so wird Wärme erzeugt, durch welche die kontaktierenden Flächen des Bandanfanges 5 und des Bandendes 6 partiell aufgeschmolzen werden und somit miteinander verbunden werden können.

Zusätzlich kann vorgesehen sein, dass unmittelbar benachbart zum ersten Reibelement 46 eine Abschneidvorrichtung 57 angebracht ist. Die Abschneidvorrichtung 57 kann hierbei am Grundrahmen 11 befestigt sein, sodass das erste Reibelement 46 relativ zur Abschneidvorrichtung 57 bewegbar ist.

Die Abschneidvorrichtung 57 umfasst eine Schneidklinge 58, welche in einer Führung gehaltert wird und eine Schneidkante 60 aufweist. Die Schneidklinge 58 wird durch ein Federelement 59 in Richtung Bandende 6 gedrückt. Dadurch ist die durch das Federelement 59 auf die Schneidklinge 58 aufgebrachte Kraft in Richtung der Schneidkante 60 der Schneidklinge 58 ausgerichtet.

Die Schneidkante 60 kann als messerartige Schneide ausgebildet sein. In einer bevorzugten Ausführung ist es auch möglich, dass die Schneidkante 60 einen Wellenschliff aufweist, wodurch sich an der Schneidkante eine gezackte Oberfläche ergibt.

Wird das Bandende 6 durch das erste Reibelement 46 Reibrichtung 49 oszilierend hin und her bewegt, so findet auch eine Relativbewegung zwischen Bandende 6 und Schneidklinge 58 statt. Durch diese Relativbewegung und durch die vom Federelement 59 aufgebrachte Kraft wird das Bandende 6 von der Schneidklinge 58 abgeschniten. Ist nun das Bandende 6 abgeschnitten, so wird die Schneidklinge 58 bedingt durch das Federelement 59 auf den unteren Bandende 6 liegenden Bandanfang 5 gedrückt. Hierbei kommt es jedoch zu keinem Schneidvorgang, da der Bandanfang 5 nicht relativ zur Schneidklinge 58 bewegt wird.

Weiters kann vorgesehen sein, dass die Schneidklinge 58 einen Endanschlag aufweist, sodass sie durch das Federelement 59 nur bis zu einer gewissen vordefinierten Position gedrängt werden kann.

Weiters kann vorgesehen sein, dass am Grundrahmen 11 eine Gegenhalterplatte 61 angeordnet ist, in welcher zumindest das erste Gegenhalterelement 20 aufgenommen ist. Die Gegenhalterplatte 61 kann zusätzlich wahlweise das zweite Gegenhalterelement 31 und/oder das zweite Reibelement 47 aufnehmen.

Hierbei können das erste sowie das zweite Gegenhalterelement 20, 31 und auch das zweite Reibelement 47 auswechselbar in der Gegenhalterplatte 61 aufgenommen sein. Alternativ dazu ist auch denkbar, dass die Gegenhalterplatte 61 direkt diese Elemente ausbildet. Zur Einführung des Bandes in die mobile Umreifungsvorrichtung 1 kann vorgesehen sein, dass die Gegenhalterplatte 61 relativ zur Spannvorrichtung 12, insbesondere zum Spannrad 13, bewegbar ist. Hierbei kann vorgesehen sein, dass eine Verstellvorrichtung 62 vorhanden ist, durch welche die Gegenhalterplatte 61 von einer Einfädelstellung 63 in eine Geschlossenstellung 64 überführbar ist. Hierbei kann vorgesehen sein, dass die Gegenhalterplatte 61 beispielsweise in einer translatorischen Richtung bewegt wird. Die Gegenhalterplatte 61 ist mittels eines Drehgelenkes 65 am Grundrahmen 11 befestigt, wobei eine Drehachse 73 des Drehgelenkes 65 im Wesentlichen parallel zur Tangentialrichtung 17 des Spannrades 13 angeordnet ist, sodass die Gegenhalterplatte 61 schwenkbar zum Grundrahmen 11 gelagert ist und in der Einfädelstellung 63 einen keilförmigen Einführbereich 75 gegenüber dem Spannrad 13 ausformt.

Hierdurch kann erreicht werden, dass eine Schwenkbewegung ausgeführt wird, wodurch die Gegenhalterplatte 61 aus seiner Einfädelstellung 63 in eine Geschlossenstellung 64 überführbar ist. Dabei ergibt sich ein Öffnungswinkel 66, welcher die Größe des keilförmigen Einführbereiches 75 zwischen Einfädelstellung 63 und Geschlossenstellung 64 definiert.

Die Bewegung der Gegenhalterplatte 61 in diesem Winkelbereich kann grundsätzlich durch die Verstellvorrichtung 62 vorgenommen werden. Hierbei kann vorgesehen sein, dass die Verstellvorrichtung 62 durch eine gemeinsame Antriebseinheit 26, welche zum Antrieb der Spannvorrichtung 12 dient, angetrieben wird. Alternativ dazu kann vorgesehen sein, dass die Verstellvorrichtung 62 eine weitere Antriebseinheit 67 umfasst, welche eigens für den Antrieb der Verstellung der Gegenhalterplatte 61 ausgebildet ist.

In einer weiteren Ausführungsvariante kann vorgesehen sein, dass die Gegenhalterplatte 61 zusätzlich in eine Wartungsstellung 68 überführbar ist, in welcher Verschleißteile erleichtert ausgetauscht werden können. Hierbei kann beispielsweise vorgesehen sein, dass die Wartungsstellung 68 durch händisches Überführen der Gegenhalterplatte 61 erreicht wird.

Beim überführen der Gegenhalterplatte 61 in die Geschlossenstellung 64 kann vorgesehen sein, dass ein gewisser Anpressdruck zwischen erstem Gegenhalterelement 20 und Spannrad 13 vordefiniert wird und durch die Antriebseinheit aufgebracht wird. Weiters ist es auch möglich, dass zwischen Antriebseinheit und Gegenhalterplatte 61 ein Federelement zwischengeschalten ist, um den aufbringbaren Anpressdruck der Gegenhalterplatte 61 konstant zu halten.

Zum erleichterten Einführen des Umreifungsbandes 3 in die mobile Umreifungsvorrichtung 1 kann vorgesehen sein, dass im keilförmigen Einführbereich 75 ein Anschlagelement 69 vorgesehen ist, sodass das Umreifungsband 3 richtig positioniert werden kann und nicht zu weit eingeschoben wird. Alternativ dazu kann vorgesehen sein, dass die Gegenhalterplatte 61 so ausgebildet ist, dass sie einen Anschlag ausformt, sodass das Umreifungsband 3 richtig positioniert werden kann.

Weiters kann vorgesehen sein, dass das erste Gegenhalterelement 20 und/oder das zweite Gegenhalterelement 31 und/oder das zweite Reibelement 47 schwenkbar in der Gegenhalterplatte 61 aufgenommen sind, wobei deren Schwenkachse 74 jeweils parallel zur Drehachse 73 des Drehgelenkes 65 verläuft. Diese Maßnahme ist notwendig, damit verschiedene Bandstärken des Umreifungsbandes 3 in der mobilen Umreifungsvorrichtung 1 gespannt werden können. Wird beispielsweise ein dickes Umreifungsband 3 verwendet, so kann die Gegenhalterplatte 61 nicht ganz so weit Richtung Geschlossenstellung 64 geschwenkt werden, wie wenn ein dünnes Umreifungsband 3 im keilförmigen Einführbereich 75 gespannt wird.

Um diesen minimalen Winkelversatz auszugleichen dient die schwenkbare Aufnahme des ersten Gegenhalterelementes 20 und/oder des zweite Gegenhalterelementes 31 und/oder des zweiten Reibelementes 47. Zusätzlich kann vorgesehen sein, dass die einzelnen hier beschriebenen Elemente 20, 31, 47 mittels einer Rückstellfeder so in der Gegenhalterplatte 61 gehaltert werden, dass in einem unbelasteten Zustand die einzelnen Arbeitsflächen 70 im Wesentlichen parallel zueinander und parallel zur Gegenhalterplatte 61 ausgerichtet sind.

Werden alle Elemente wie in den bevorzugten Varianten beschrieben und in den Fig. 1 bis 4 dargestellt, in der mobilen Umreifungsvorrichtung leingesetzt, so ergibt sich folgender charakteristischer Aufbau. Die beiden Gegenhalterelemente 20 ,31 sowie das zweite Reibelement 47 sind schwenkbar in der Gegenhalterplatte 61 aufgenommen. Die Gegenhalterplatte 61 ist wiederum schwenkbar am Grundrahmen 11 aufgenommen. Die Arbeitsflächen 70 der Gegenhalterelemente 20, 31 sowie des zweiten Reibelementes 47 sind hierbei im Wesentlichen in einer Ebene angeordnet, sodass das Umreifungsband 3, insbesondere der überlappende Abschnitt 7 des Umreifungsbandes 3, wenn es an den Arbeitsflächen 70 aufliegt, in einer geraden Linie geführt wird, welche parallel zur Oberfläche 9 des Packgutes 2 verläuft. Die Reibschweißvorrichtung 45 und die Abschneidvorrichtung 57 sind in der bevorzugten Ausführungsform zwischen Bandrücklaufsperre 28 und Spannvorrichtung 12 angeordnet. Die Abschneidvorrichtung 57 ist hierbei an der zur Spannvorrichtung 12 zugewandten Seite der Reibschweißvorrichtung 45 angeordnet. Der Betätigungshebel 55 stellt eine Bewegungskopplung zwischen Sperrelement 30 und erstem Reibelement 46 her.

Die Spannvorrichtung 12, die Reibschweißvorrichtung 45 sowie die Bandrücklaufsperre 28 sind hierbei möglichst nah aneinander angeordnet, um den Bauraum der mobilen Umreifungsvorrichtung 1 möglichst gering zu halten.

Mit der bevorzugten Ausführungsform ergibt sich folgende Arbeitsweise zum Umreifen von Packgut 2 mittels eines Umreifungsbandes 3. Das Umreifungsband 3 wird mit einer Schlaufe 4 um das Packgut 2 geschlungen, wobei der Bandanfang 5 und das Bandende 6 so übereinander gelegt werden, dass sich ein überlappender Abschnitt 7 ergibt, in welchem das Bandende 6 auf dem Bandanfang 5 liegt. Der Bandanfang 5 ist hierbei dem Packgut 2 zugewandt.

Nun wird die mobile Umreifungsvorrichtung 1 in Richtung überlappenden Abschnitt 7 des Umreifungsbandes 3 bewegt. Die Gegenhalterplatte 61 befindet sich hierbei in einer Einfädelstellung 63 wodurch das Umreifungsband 3 leicht im keilförmigen Einführbereich 75 zwischen Gegenhalterplatte 61 und Spannrad 13 positioniert werden kann. Nun wird eine Verstellvorrichtung 62 aktiviert, durch welche die Gegenhalterplatte 61 bezüglich einer Drehachse 73 verdreht wird und somit von seiner Einfädelstellung 63 in seine Geschlossenstellung 64 überführt wird.

Durch dieses Überführen wird der überlappende Abschnitt 7 des Umreifungsbandes 3 zwischen Spannrad 13 und ersten Gegenhalterelement 20 geklemmt, wobei der Bandanfang 5 vom ersten Gegenhalterelement 20 festgehalten wird und das Bandende 6 an das Spannrad 13 gepresst wird. Gleichzeitig wird während des Schließvorganges der überlappende Abschnitt 7zwischen ersten Reibelement 46 und zweiten Reibelement 47 geklemmt. Hierdurch wird das erste Reibelement 46 gegen das Federelement 51 gedrückt, wodurch sich eine gewisse Vorspannung zwischen erstem Reibelement 46 und zweitem Reibelement 47 ergibt.

Gleichzeitig wird während des Schließvorganges der überlappende Abschnitt 7 des Umreifungsbandes 3 zwischen Sperrelement 30 und zweiten Gegenhalterelement 31 geklemmt. Befindet sich nun die Gegenhalterplatte 61 in der Geschlossenstellung 64 so wird die Spannvorrichtung 12 aktiviert, wobei das Spannrad 13 dermaßen gedreht wird, dass das Bandende 6 in Spannrichtung 29 gezogen wird. Hierbei wird das Sperrelement 30 gegen das Federelement 34 gedrückt, wodurch die Oberfläche 33 des Sperrelementes 30 über das Bandende 6 gleitet.

Wird nun eine vordefinierte Bandspannung erreicht, so kann die Drehrichtung des Spannrades 13 umgekehrt werden, wodurch das Bandende 6 entgegen der Spannrichtung 29 bewegt wird. Diese Bewegung des Umreifungsbandes 3 entgegen der Spannrichtung 29 ergibt sich aus der Vorspannung, welche die um das Packgut 2 geschlungene Schlaufe 4 aufweist. Wird nun das Bandende 6 entgegen der Spannrichtung 29 gezogen, so greift die Oberfläche 33 des Sperrelementes 30 in das Bandende 6 ein, wodurch das Sperrelement 30 in Richtung seiner Sperrstellung 39 gedrückt wird.

Bedingt durch die winkelige Stellung der translatorischen Führung 35 des Sperrelementes 30 wird nun das Bandende 6 zwischen Sperrelement 30 und zweiten Gegenhalterelement 31 geklemmt. Durch die Überführung des Sperrelementes 30 in seine Sperrstellung 39 wird der Betätigungshebel 55 aktiviert, wodurch auch das erste Reibelement 46 von seiner Ruheposition 53 in seine Schweißposition 54 überführt wird und somit einsatzbereit ist.

Durch diese Vorgänge kann die Bandspannung, welche vom Spannrad 13 auf das Bandende 6 aufgebracht wird, verringert werden. Dadurch wird eine höhere Effizienz beim Reibschweißvorgang bzw. eine höhere Festigkeit der Schweißstelle im Umreifungsband 3 erzielt. Nun wird die Reibschweißvorrichtung 45 aktiviert, welche das Umreifungsband 3 verschweißt, wobei durch die Abschneidvorrichtung 57 gleichzeitig das Umreifungsband 3 abgeschnitten wird. Nach Beendigung Schweißvorganges bzw. nach Einhaltung einer gewissen Abkühlzeit kann die Gegenhalterplatte 61 wieder aus seiner Geschlossenstellung 64 in die Einfädelstellung 63 überführt werden.

Hierdurch wird das fertig verschweißte Umreifungsband freigegeben, wobei die mobile Umreifungsvorrichtung 1 seitlich aus dem Eingriffbereich des Umreifungsbandes ausgezogen werden kann. Dabei kann vorgesehen sein, dass in einem ersten Schritt die Gegenhalterplatte 61 nur soweit geöffnet wird, dass das Umreifungsband 3 freigegeben ist und somit die mobile Umreifungsvorrichtung 1 entfernt werden kann und die Gegenhalterplatte 61 erst in weiterer Folge in die Einfädelstellung 63 überführt wird. Somit kann erreicht werden, dass die mobile Umreifungsvorrichtung 1 ausgefädelt werden kann, ohne das Umreifungsband 3 dabei zu beschädigen.

In einer weiteren Ausführungsvariante kann vorgesehen sein, dass der Betätigungshebel 55 weggelassen wird und das erste Reibelement 46 der Reibschweißvorrichtung 45 während des Einfädelvorganges des Bandes in seiner Ruheposition 53 verharrt und nach Klemmung des Bandes durch die Bandrücklaufsperre 28 aktiv mittels einer Antriebseinheit in seine Schweißposition 54 überführt wird.

In einer nicht näher dargestellten Ausführungsvariante kann vorgesehen sein, dass zwischen Verstellvorrichtung 62 und Gegenhalterplatte 61, oder an anderer Stelle im Antriebsstrang der Gegenhalterplatte 61, ein Kupplungselement vorgesehen ist, welches zur Notentkopplung der Gegenhalterplatte 61 dient. Somit kann im Gefahrenfall die Gegenhalterplatte 61 aus seiner Geschlossenstellung 64 gebracht werden, wodurch das Umreifungsband 3 freigegeben wird und somit die Spannkraft auf das Umreifungsband 3 wegfällt. Dadurch kann die Sicherheit für einen Maschinenbediener erhöht werden.

In einer weiteren nicht näher dargestellten Ausführungsvariante kann vorgesehen sein, dass die Drehachse 14 des Spannrades 13 leicht geneigt ist, und/oder dass das Spannrad 13 einen leichten Konus aufweist, sodass das Bandende 6 des Umreifungsbandes 3 während des Spannvorganges entgegen der Einfädelöffnung gedrückt wird. Somit kann erreicht werden, dass das Bandende 6 nicht unerwünscht aus der mobilen Umreifungsvorrichtung heraus bewegt wird.

In der Fig. 5 ist eine weitere und gegebenenfalls für sich eigenständige Ausführungsform der mobilen Umreifungsvorrichtung 1 gezeigt, wobei wiederum für gleiche Teile gleiche Bezugszeichen bzw. Bauteilbezeichnungen wie in den vorangegangenen Figuren 1 bis 4 verwendet werden. Um unnötige Wiederholungen zu vermeiden, wird auf die detaillierte Beschreibung in den vorangegangenen Figuren 1 bis 4 hingewiesen bzw. Bezug genommen.

Fig. 5 zeigt die schematische Darstellung einer weiteren Ausführungsvariante in welcher das Sperrelement 30 als weiteres Spannrad 71 ausführt ist. Hierbei kann durch das weitere Spannrad 71 eine zusätzliche Spannkraft 72 auf das Bandende 6 des Umreifungsbandes 3 aufgebracht werden. Die Anordnung und die Funktionalitäten, sowie die Gestaltungsmerkmale des weiteren Spannrades 71 können hierbei gleich wie die Gestaltungsmerkmales des Spannrades 13 ausgeführt sein.

In der Fig. 6 ist eine weitere und gegebenenfalls für sich eigenständige Ausführungsform der mobilen Umreifungsvorrichtung 1 gezeigt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 5 hingewiesen bzw. Bezug genommen.

Fig. 5 zeigt die schematische Darstellung einer weiteren Ausführungsvariante der mobilen Umreifungsvorrichtung 1, in der das Sperrelement 30 als Hebel ausgeführt ist, welcher zum Fixieren des Bandendes 6 ausgebildet ist. Der Hebel ist hierbei so gestaltet, dass durch den Rücklauf des Umreifungsbandes 3 ein Klemmeffekt erzielt werden kann, und somit das Umreifungsband 3 in bereits beschriebener Weise Festgehalten werden kann.

In einer Weiteren Ausführungsvariante kann auch vorgesehen sein, dass anstatt des Hebels ein exzentrisch gelagertes Rad als Sperrelement 30 eingesetzt wird, wobei dieses die gleiche Sperrwirkung erzielen kann.

Eine Energieversorgungsquelle, welche vorzugsweise in form eines aufladbaren Akkumulators, insbesondere als Lithium-Ionen-Zelle oder etwa Lithium-Eisenphosphat-Zelle ausgeführt wird, ist nicht dargestellt und beschrieben.

In einer weiteren, nicht dargestellten Ausführungsvariante kann vorgesehen sein, dass das erste Reibelement 46 als weitere Spannrolle ausgebildet ist, welche dazu geeignet ist die Spannkraft im Umreifungsband 3 zu erhöhen. Vorteilhaft ist hierbei, dass mittels eines derartig ausgebildeten ersten Reibelementes 46 die Spannkraft weiter erhöht werden kann, wobei die Einzelbelastung auf die Spannräder minimiert wird, beziehungsweise die punktuelle Belastung auf das Umreifungsband 3 gering gehalten werden kann. Weiters kann dadurch die volle Klemmkraft zwischen erstem Reibelement 46 und zweitem Reibelement 47 am Beginn des Spannvorganges direkt beim schließen der Gegenhalterplatte 61 aufgebracht werden, da keine Relativbewegung zwischen erstem Reibelement 46 und Bandende 6 des Umreifungsbandes 3 stattfindet.

In noch einer nicht dargestellten Ausführungsvariante kann vorgesehen sein, dass erste Reibelement 46 als mit einem Freilauf versehene Rolle ausgebildet ist, wobei eine Rotationsachse im Wesentlichen parallel zur Drehachse 14 des Spannrades 13 liegt. Somit kann das Bandende 6 des Umreifungsbandes 3 bei vollständig aufgebrachter Spannkraft zwischen erstem Reibelement 46 und zweitem Reibelement 47 leicht in Spannrichtung 29 bewegt werden. Zum verschweißen des Bandanfanges 5 und des Bandendes 6 kann anschließend die oszillierende Seitwärtsbewegung des ersten Reibelement 46 auf das Bandende 6 übertragen werden.

Weiters ist das Gehäuse, sowie der Handgriff an welchem die mobile Umreifungsvorrichtung 1 vom Bediener genommen werden kann nicht dargestellt.

In der Fig. 7 ist eine weitere und gegebenenfalls für sich eigenständige Ausführungsform der mobilen Umreifungsvorrichtung 1 gezeigt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 6 hingewiesen bzw. Bezug genommen. Fig. 7 zeigt eine perspektivische Schnittdarstellung der Gegenhalterplatte 61 mit einem an der Gegenhalterplatte 61 angeordneten ersten Gegenhalterelement 20.

Wie aus Fig. 7 gut ersichtlich kann vorgesehen sein, dass das erste Gegenhalterelement 20 in ein Oberteil 76 und ein Unterteil 77 geteilt ist. Vorzugsweise liegen das Oberteil 76 und das Unterteil 77 an einer schiefen Ebene 78 aneinander an. Durch diese Ausgestaltung der schiefen Ebene 78 kann erreicht werden, dass eine Verschiebung des Oberteils 76 in Tangentialrichtung 17 relativ zum Unterteil 77 eine Annäherung des Oberteils 76 an das Spannrad 13 bewirkt. Dies führt zu einer Erhöhung der Klemmkraft zwischen Oberteil 76 und Spannrad 13. Insbesondere kann vorgesehen sein, dass durch die Spannbewegung des Spannrades 13 und durch die über das Umreifungsband 3 übertragene Reibung, das Oberteil 76 in Tangentialrichtung 17 relativ zum Unterteil 77 verschoben wird. Durch die schiefe Ebene 78 wird dabei das Oberteil 76 zum Spannrad 13 hin bewegt, wodurch die Klemmkraft zwischen Oberteil 76 und Spannrad 13 erhöht wird. Somit kann erreicht werden, dass die nötige Klemmkraft nicht durch die Schwenkbewegung der Gegenhalterplatte 61 aufgebracht werden muss.

Wie in Fig. 7 weiters ersichtlich kann vorgesehen sein, dass die schiefe Ebene 78 in Form eines sägezahnartigen Profils 79 ausgebildet ist. Dadurch kann das erste Gegenhalterelement 20 möglichst flach und kompakt gebaut werden. Insbesondere kann dadurch der Bereich des Trennschnittes zwischen Oberteil 76 und Unterteil 77 möglichst klein gehalten werden. Die Größe eines Steigungswinkels 80 der schiefen Ebene 78 ist ausschlaggebend dafür wie groß das Verhältnis zwischen Verschiebung des Oberteils 76 in Tangentialrichtung 17 und dadurch bewirkte Annäherung des Oberteils 76 an das Spannrad 13 ist. Die schiefe Ebene 78 kann als Alternativvariante zu einer Gleitführung beispielsweise auch als Kugellagerung ausgeführt sein.

Je kleiner oder flacher der Steigungswinkel 80 ist, desto kleiner ist das Maß der Annäherung des Oberteils 76 an das Spannrad 13 bei einer gewissen Verschiebung des Oberteils 76 in Tangentialrichtung 17. Umso größer ist dabei im Gegenzug die Klemmkraft, welche zwischen Oberteil 76 und Spannrad 13 aufgebracht werden kann. Je größer oder steiler der Steigungswinkel 80 ist, desto größer ist das Maß der Annäherung des Oberteils 76 an das Spannrad 13 bei einer gewissen Verschiebung des Oberteils 76 in Tangentialrichtung 17. Jedoch ist hierbei die mögliche aufgebrachte Klemmkraft zwischen Oberteil 76 und Spannrad 13 geringer.

In der Fig. 8 ist eine weitere und gegebenenfalls für sich eigenständige Ausführungsform der mobilen Umreifungsvorrichtung 1 gezeigt, wobei wiederum für gleiche Teile gleiche Bezugszeichen bzw. Bauteilbezeichnungen wie in den vorangegangenen Figuren 1 bis 7 verwendet werden. Um unnötige Wiederholungen zu vermeiden, wird auf die detaillierte Beschreibung in den vorangegangenen Figuren 1 bis 7 hingewiesen bzw. Bezug genommen. Fig. 8 zeigt eine Schnittansicht mit Schnitt durch die Reibschweißvorrichtung 45.

Wie aus Fig. 8 ersichtlich kann vorgesehen sein, dass die Reibschweißvorrichtung 45 eine Krafterhöhungsvorrichtung 81 aufweist. Die Krafterhöhungsvorrichtung 81 kann ein Krafterhöhungselement 82 aufweisen, welches plattenartig ausgebildet ist. Das Krafterhöhungselement 82 weist einen ersten Führungsbereich 83 mittels welchem dieses im Grundrahmen 11 der mobilen Umreifungsvorrichtung 1 geführt ist. Der Führungsbereich 83 ist vorzugsweise derart ausgebildet, dass das Krafterhöhungselement 82 parallel zur Drehachse 14 im Grundrahmen 11 verschoben werden kann. Der Führungsbereich 83 kann beispielsweise als Gleitflächenführung ausgebildet sein. Alternativ dazu kann vorgesehen sein, dass der Führungsbereich 83 als Linearführung, wie etwa eine Kugelführung ausgebildet ist.

Weiters ist am Krafterhöhungselement 82 eine schiefe Ebene 84 vorgesehen, welche in einem Winkel 85 zum Führungsbereich 83 angeordnet ist. Die schiefe Ebene 84 kann ebenfalls als Gleitflächenführung oder etwa als Kugelführung ausgebildet sein. Das erste Reibelement 46 ist mit der schiefen Ebene 84 des Krafterhöhungselementes 82 derart gekoppelt, dass eine Verschiebung des Krafterhöhungselementes 82 parallel zur Drehachse 14 eine Annäherung des ersten Reibelementes 46 an das zweite Reibelement 47 bewirkt. Dadurch kann eine Klemmkraft zwischen erstem Reibelement 46 und zweiten Reibelement 47 aufgebracht bzw. erhöht werden. Auch bei dieser schiefen Ebene 84 ist das Maß der Verschiebung des ersten Reibelementes 46 zum zweiten Reibelement 47 von der Größe des Winkels 85 abhängig.

Wie aus Fig. 8 ersichtlich, kann weiters vorgesehen sein, dass eine Halterung 87 für das erste Reibelement 46 eine Ausnehmung 88 aufweist und vom Krafterhöhungselement 82 durchragt wird. Die Ausnehmung 88 bzw. die schiefe Ebene 84 des Krafterhöhungselement 82 wirken hierbei zusammen.

Weiters kann vorgesehen sein, dass zur Stabilisierung des Krafterhöhungselementes 82 ein Führungsstift 89 vorgesehen ist, welcher mit einer Bohrung 90 im Krafterhöhungselement 82 korrespondiert. Der Führungsstift 89 ist vorzugsweise mit dem Grundrahmen 11 gekoppelt.

Wie aus Fig. 8 weiters ersichtlich, kann vorgesehen sein, dass eine Exzenterscheibe 91 ausgebildet ist, welche zur Verschiebung des Krafterhöhungselementes 82 dient. Die Exzenterscheibe 91 kann derart in der mobilen Umreifungsvorrichtung 1 angeordnet sein, dass sie auf eine Anschlagfläche 92 des Krafterhöhungselementes 82 wirkt. Durch Drehung der Exzenterscheibe 91 kann die Verschiebung des Krafterhöhungselementes 82 erreicht werden. Alternativ zur Exzenterscheibe 91 kann auch ein Kurbeltrieb zum Antrieb des Krafterhöhungselementes 82 vorgesehen sein.

Weiters kann vorgesehen sein, dass zum Antrieb der Krafterhöhungsvorrichtung 81 dieselbe Antriebseinheit 86 wie zum Antrieb der Reibschweißvorrichtung 45 verwendet wird. Hierbei kann vorgesehen sein, dass beim Start der Schweißung durch die Reibschweißvorrichtung 45 auch die Exzenterscheibe 91 mitbewegt wird, wobei diese durch ihre Exzentrizität das Krafterhöhungselement 82 parallel zur Drehachse 14 des Spannrades 13 verschiebt und somit die Anpresskraft zwischen erstem Reibelement 46 und zweiten Reibelement 47 erhöht. Damit das Krafterhöhungselement 82 in seiner Klemmstellung verbleibt kann vorgesehen sein, dass dieses durch eine Fixiervorrichtung 93 in Position gehalten wird. Somit kann die Exzenterscheibe 91 weiterdrehen und braucht nicht von der Antriebseinheit 86 entkoppelt zu werden. Zur Rückführung des Krafterhöhungselementes 82 in die Ruheposition kann eine Druckfeder 94 vorgesehen sein, welche das Krafterhöhungselement 82 rückführt sobald die Fixiervorrichtung 93 gelöst wird. Hierbei kann vorgesehen sein, dass die Fixiervorrichtung 93 gleichzeitig mit der Gegenhalterplatte 61 gelöst wird.

Beim Verfahren zum Betrieb der mobilen Umreifungsvorrichtung 1 kann vorgesehen sein, dass dieses wie unterhalb angeführt abläuft. Beim Start des Umreifungsvorganges kann vorgesehen sein, dass die Gegenhalterplatte 61 in ihre Einfädelstellung 63 verschwenkt ist. Zuerst wird das Umreifungsband 3, welches um das Packgut 2 geschlungen ist in die mobile Umreifungsvorrichtung 1 eingeführt. Ist dieses augenscheinlich korrekt positioniert, so wird der Umreifungsvorgang gestartet, indem vom Benutzer ein Startknopf betätigt und somit ein Startbefehl gegeben wird. Anschließend wird die Gegenhalterplatte 61 in ihre Geschlossenstellung 64 verschwenkt und somit das Umreifungsband 3, insbesondere der Bandanfang 5 und das Bandende 6 zwischen Spannrad 13 und erstem Gegenhalterelement 20 geklemmt. Um eine korrekte Klemmung des Umreifungsbandes 3 zu kontrollieren kann vorgesehen sein, dass an der mobilen Umreifungsvorrichtung 1 eine Bandeinlegekontrollvorrichtung angeordnet ist. Zeigt die Bandeinlegekontrollvorrichtung eine korrekte Lage des Umreifungsbandes 3, so kann mit dem Spannvorgang fortgefahren werden. Der Spannvorgang kann hierbei durch erneutes betätigen des Startknopfes, oder durch beständiges drücken des Startknopfes gestartet werden. Der Spannvorgang kann in einem Automatikmodus oder in einem Manuellmodus durchgeführt werden. Im Automatikmodus wird der Spannvorgang solange durchgeführt bis das Umreifungsband 3 eine voreingestellte Spannkraft erreicht hat. Hierbei muss der Startknopf nicht fortwährend gedrückt werden. Im Manuellmodus wird der Spannvorgang nur solange durchgeführt, solange der Startknopf gedrückt ist. Auch hier kann kontrolliert werden, ob eine voreingestellte Spannkraft erreicht wird.

Anschließend an das Spannen des Umreifungsbandes 3 erfolgt das Verschweißen des Umreifungsbandes 3. Auch hier gibt es die Möglichkeit eines Automatikmodus oder eines Manuellmodus. Im Automatikmodus erfolgt der Start des Verschweißvorganges direkt im Anschluss an den Spannvorgang. Im Manuellmodus muss der Start des Schweißvorganges durch abermalige Betätigung oder fortwährende Betätigung des Startknopfes bestätigt werden. Der Schweißvorgang wird für einen vorgegebenen Zeitintervall durchgeführt. Anschließend wird die Reibschweißvorrichtung 45 gestoppt und nach einer vorbestimmten Auskühlzeit kann ein Signal vorgesehen sein, welches signalisiert, dass der Verschweißvorgang beendet ist. Dieses Signal kann vom Benutzer akustisch und/oder optisch aufgenommen werden. Eine derartige Signalabgabe ist jedoch für den weiteren Ablauf nicht zwingend erforderlich. Je nachdem ob der Automatikmodus oder der Manuellmodus angewandt wird, kann nun die Gegenhalterplatte 61 automatisch oder durch bestätigung mitttels dem Startknopf wieder in ihre Einfädelstellung 63 verschwenkt werden.

Um die Sicherheit im Umgang mit der mobilen Umreifungsvorrichtung 1 zu erhöhen, kann vorgesehen sein, dass ein Not-Halt-Taster 95 an der mobilen Umreifungsvorrichtung 1 angeordnet ist, durch welcher der Umreifungsvorgang abgebrochen und das Umreifungsband 3 freigegeben werden kann. Das Umreifungsband 3 wird hierbei vorzugsweise durch öffnen der Gegenhalterplatte 61 freigegeben. Der Not-Halt-Taster 95 ist vorzugsweise derart an der mobilen Umreifungsvorrichtung 1 angeordnet, dass er vom Benutzer bei Bedarf leicht erreicht werden kann.

Die Ausführungsbeispiele zeigen mögliche Ausführungsvarianten der mobilen Umreifungsvorrichtung 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Vor allem können die einzelnen in den Fig. 1 bis 4, 5, und 6 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus der mobilen Umreifungsvorrichtung 1 diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Mobile Umreifungsvorrichtung | 29 | Spannrichtung |
| 2 | Packgut | 30 | Sperrelement |
| 3 | Umreifungsband | 31 | zweites Gegenhalterelement |
| 4 | Schlaufe | 32 | Oberfläche des zweiten Gegenhalterelementes |
| 5 | Bandanfang | | |
| 6 | Bandende | 33 | Oberfläche des Sperrelementes |
| 7 | überlappender Abschnitt | 34 | Federelement des Sperrelementes |
| 8 | Länge | 35 | translatorische Führung |
| 9 | Oberfläche des Packgutes | 36 | Bewegungsrichtung des Sperrelementes |
| 10 | Endlosband | | |
| 11 | Grundrahmen | 37 | Winkel |
| 12 | Spannvorrichtung | 38 | Abstand |
| 13 | Spannrad | 39 | Sperrstellung |
| 14 | Drehachse | 40 | Führungselement |
| 15 | Mantelfläche | 41 | Winkel |
| 16 | Spannkraft | 42 | Grundkörper |
| 17 | Tangentialrichtung | 43 | Verschleißelement |
| 18 | Rändelung | 44 | Verbindungsvorrichtung |
| 19 | außenliegende Oberfläche | 45 | Reibschweißvorrichtung |
| 20 | erstes Gegenhalterelement | 46 | erstes Reibelement |
| 21 | Oberfläche des ersten Gegenhalterelementes | 47 | zweites Reibelement |
| | | 48 | translatorische Führung |
| 22 | Längsausrichtung des Umreifungsbandes | 49 | Reibrichtung |
| | | 50 | senkrechte Bewegungsrichtung |
| 23 | x-Achse | 51 | Federelement der Reibschweißvorrichtung |
| 24 | y-Achse | | |
| 25 | z-Achse | 52 | Betätigungselement |
| 26 | Antriebseinheit | 53 | Ruheposition |
| 27 | Kontaktstelle | 54 | Schweißposition |
| 28 | Bandrücklaufsperre | 55 | Betätigungshebel |
| 56 | Mitnehmernase | 89 | Führungsstift |
| 57 | Abschneidvorrichtung | 90 | Bohrung |
| 58 | Schneidklinge | 91 | Exzenterscheibe |
| 59 | Federelement der Schneidklinge | 92 | Anschlagfläche |
| 60 | Schneidkante | 93 | Fixiervorrichtung |
| 61 | Gegenhalterplatte | 94 | Druckfeder |
| 62 | Verstellvorrichtung | 95 | Not-Halt-Taster |
| 63 | Einfädelstellung | | |
| 64 | Geschlossenstellung | | |
| 65 | Drehgelenk | | |
| 66 | Öffnungswinkel | | |
| 67 | weitere Antriebseinheit | | |
| 68 | Wartungsstellung | | |
| 69 | Anschlagelement | | |
| 70 | Arbeitsfläche | | |
| 71 | weiteres Spannrad | | |
| 72 | zusätzliche Spannkraft | | |
| 73 | Drehachse | | |
| 74 | Schwenkachse | | |
| 75 | keilförmiger Einführbereich | | |
| 76 | Oberteil | | |
| 77 | Unterteil | | |
| 78 | schiefe Ebene | | |
| 79 | sägezahnartiges Profil | | |
| 80 | Steigungswinkel | | |
| 81 | Krafterhöhungsvorrichtung | | |
| 82 | Krafterhöhungselement | | |
| 83 | erster Führungsbereich | | |
| 84 | schiefe Ebene | | |
| 85 | Winkel | | |
| 86 | Antriebseinheit | | |
| 87 | Halterung erstes Reibelement | | |
| 88 | Ausnehmung | | |

## Patentansprüche

1. Mobile Umreifungsvorrichtung (1) zur Umreifung von Packgut (2) mit einem Umreifungsband (3), insbesondere einem Kunststoffband, umfassend einen Grundrahmen (11), eine Spannvorrichtung (12) mit zumindest einem Spannrad (13) zum Aufbringen einer in Tangentialrichtung (17) zu einer Mantelfläche (15) des zumindest einen Spannrades (13) wirkenden Spannkraft (16) auf eine um ein Packgut (2) geschlungene Schlaufe (4) des Umreifungsbandes (3), eine Antriebseinheit (26) welche zumindest zum Antreiben von dem zumindest einen Spannrad (13) vorgesehen ist, ein mit dem zumindest einen Spannrad (13) zusammenwirkendes Gegenhalterelement (20), welches in einer Gegenhalterplatte (61) aufgenommen ist, eine Verbindungsvorrichtung (44) zum Verbinden der beiden überlappenden Abschnitte (7) der Schlaufe (4) des Umreifungsbandes (3), eine Abschneidvorrichtung (57) zum Abschneiden des Umreifungsbandes (3), und eine Energieversorgungsquelle zur Bereitstellung einer Antriebsenergie, wobei die Gegenhalterplatte (61) relativ zum Grundrahmen (11) bewegbar an diesem gelagert ist und mittels einer Verstellvorrichtung (62) zwischen einer Einfädelstellung (63) und einer Geschlossenstellung (64) verstellbar ist, und eine dem Spannrad (13) zugeordnete Oberfläche (21) der Gegenhalterplatte (61) in deren Geschlossenstellung (64) im Wesentlichen parallel zu einer Drehachse (14) des zumindest einen Spannrades (13) angeordnet ist, wobei die Gegenhalterplatte (61) mittels eines Drehgelenkes (65) am Grundrahmen (11) gelagert ist, **dadurch gekennzeichnet, dass** eine Drehachse (73) des Drehgelenkes (65) im Wesentlichen parallel zur Tangentialrichtung (17) des Spannrades (13) angeordnet ist, sodass die Gegenhalterplatte (61) schwenkbar zum Grundrahmen (11) gelagert ist und in der Einfädelstellung (63) einen keilförmigen Einführbereich (75) gegenüber dem Spannrad (13) ausformt.

2. Mobile Umreifungsvorrichtung nach Anspruch 1, **dadurch gekennzeichnet, dass** die Gegenhalterplatte (61) in der Einfädelstellung (63) in einem Öffnungswinkel (66) zwischen 3° und 30° zur Geschlossenstellung (64) geneigt ist.

3. Mobile Umreifungsvorrichtung nach Anspruch 1 oder 2, **dadurch gekennzeichnet, dass** die Gegenhalterplatte (61) in eine Wartungsstellung (68) überführbar ist, in der sie zumindest etwa 45° zur Geschlossenstellung (64) ausschwenkbar ist.

4. Mobile Umreifungsvorrichtung nach einem der vorhergehenden Ansprüche, **dadurch gekennzeichnet, dass** die Verbindungsvorrichtung (44) eine Reibschweißvorrichtung (45) aufweist, die ein erstes Reibelement (46) und ein zweites Reibelement (47) umfasst, zwischen welchen Reibelementen (46, 47) das Umreifungsband (3) klemmbar ist, wobei das erste Reibelement (46) in einer parallel zur Drehachse (14) des Spannrades (13) verlaufenden Reibrichtung (49) relativ zum zweiten Reibelement (47) in einer oszillierenden Bewegung verschiebbar ist.

5. Mobile Umreifungsvorrichtung nach Anspruch 4, **dadurch gekennzeichnet, dass** das zweite Reibelement (47) in die Gegenhalterplatte (61) aufgenommen ist, oder dass die Gegenhalterplatte (61) als zweites Reibelement (47) ausgebildet ist.

6. Mobile Umreifungsvorrichtung nach einem der vorhergehenden Ansprüche, **dadurch gekennzeichnet, dass** das in der Gegenhalterplatte (61) angeordnete Gegenhalterelement (20) an seiner dem Spannrad (13) zugewandten Seite zumindest abschnittsweise an die Form der Mantelfläche (15) des Spannrades (13) angepasst ist, und mit einer konturierten Oberfläche (21) versehen ist.

7. Mobile Umreifungsvorrichtung nach einem der vorhergehenden Ansprüche, **dadurch gekennzeichnet, dass** eine Bandrücklaufsperre (28) ausgebildet ist, mittels welcher die durch die Spannvorrichtung (12) auf das Umreifungsband (3) aufgebrachte Spannkraft fixierbar ist, wenn die von der Spannvorrichtung (12) aufgebrachte Spannkraft (16) verringert oder aufgehoben ist, wobei die Bandrücklaufsperre (28) ein Sperrelement (30) umfasst, welches mit einem zweiten Gegenhalterelement (31) zusammenwirkt, wobei das zweite Gegenhalterelement (31) in der Gegenhalterplatte (61) aufgenommen ist.

8. Mobile Umreifungsvorrichtung nach einem der vorhergehenden Ansprüche, **dadurch gekennzeichnet, dass** eine Abschneidvorrichtung (57) ausgebildet ist, durch welche das Umreifungsband (3) abtrennbar ist.

9. Mobile Umreifungsvorrichtung nach Anspruch 8, **dadurch gekennzeichnet, dass** die Abschneidvorrichtung (57) unmittelbar benachbart zum ersten Reibelement (46) der Reibschweißvorrichtung (45) angeordnet ist, wobei im Aktivzustand der Reibschweißvorrichtung (45) das erste Reibelement (46) relativbeweglich zur der gegenüber dem Grundrahmen (11) feststehenden Abschneidvorrichtung (57) ist.

10. Mobile Umreifungsvorrichtung nach einem der vorhergehenden Ansprüche, **dadurch gekennzeichnet, dass** Arbeitsflächen (70) des zweiten Reibelementes (47) der Reibschweißvorrichtung (45), des zweiten Gegenhalterelementes (31) der Bandrücklaufsperre (28) und des ersten Gegenhalterelementes (20) der Spannvorrichtung (12) im Wesentlichen in einer Ebene angeordnet sind, sodass das Umreifungsband (3) annähernd gerade, und parallel zur Oberfläche (9) des Packgutes (2), durch diese Vorrichtungen führbar ist.

11. Mobile Umreifungsvorrichtung nach einem der vorhergehenden Ansprüche, **dadurch gekennzeichnet, dass** für die Reibschweißvorrichtung (45) und die Spannvorrichtung (12) eine gemeinsame, einteilige Gegenhalterplatte (61) vorgesehen ist.

12. Mobile Umreifungsvorrichtung nach einem der vorhergehenden Ansprüche, **dadurch gekennzeichnet, dass** für die Reibschweißvorrichtung (45), die Bandrücklaufsperre (28) und die Spannvorrichtung (12) eine gemeinsame, einteilige Gegenhalterplatte (61) vorgesehen ist.

13. Mobile Umreifungsvorrichtung nach einem der vorhergehenden Ansprüche, **dadurch gekennzeichnet, dass** das erste Gegenhalterelement (20) und/oder das zweite Gegenhalterelement (31) und/oder das zweite Reibelement (47) schwenkbar in der Gegenhalterplatte (61) aufgenommen sind, wobei deren Schwenkachse (74) jeweils parallel zur Drehachse (73) des Drehgelenkes (65) verläuft.

14. Mobile Umreifungsvorrichtung nach einem der vorhergehenden Ansprüche, **dadurch gekennzeichnet, dass** das Gegenhalterelement (20) ein dem Spannrad (13) zugewandtes Oberteil (76) und ein der Gegenhalterplatte (61) zugewandtes Unterteil (77) aufweist, wobei das Oberteil (76) mittels einer schiefen Ebene (78) mit dem Unterteil (77) gekoppelt ist, wobei ein Abstand zwischen Spannrad (13) und Oberteil (76) dadurch einstellbar ist, dass das Oberteil (76) relativ zum Unterteil (77) in Tangentialrichtung (17) des Spannrades (13) verschieblich ist.

15. Mobile Umreifungsvorrichtung nach Anspruch 14, **dadurch gekennzeichnet, dass** die schiefe Ebene (78) durch ein sägezahnartiges Profil (79) gebildet ist.

16. Mobile Umreifungsvorrichtung nach einem der vorhergehenden Ansprüche, **dadurch gekennzeichnet, dass** die Reibschweißvorrichtung (45) eine Krafterhöhungsvorrichtung (81) aufweist, durch welche das erste Reibelement (46) an das zweite Reibelement (47) andrückbar ist, wobei die Krafterhöhungsvorrichtung (81) eine schiefe Ebene (84) aufweist und der Abstand der beiden Reibelemente (46, 47) zueinander durch Verschiebung der Krafterhöhungsvorrichtung (81) parallel zur Drehachse (14) einstellbar ist.

17. Mobile Umreifungsvorrichtung nach einem der vorhergehenden Ansprüche, **dadurch gekennzeichnet, dass** die Krafterhöhungsvorrichtung (81) und das erste Reibelement (46) durch dieselbe Antriebseinheit (86) antreibbar sind.

18. Verfahren zum Betrieb einer mobilen Umreifungsvorrichtung (1), insbesondere der mobilen Umreifungsvorrichtung (1) nach einem der vorhergehenden Ansprüche, **dadurch gekennzeichnet, dass** Verfahren folgende Verfahrensschritte umfasst:
- einführen des Umreifungsbandes (3) in die mobile Umreifungsvorrichtung (1), in welcher eine Gegenhalterplatte (61), mit einem daran angeordneten ersten Gegenhalterelement (20) und weiters einem an der Gegenhalterplatte (61) angeordneten zweitem Reibelement (47), um eine Drehachse (73) eines Drehgelenkes (65) verschwenkt ist, sodass die Gegenhalterplatte (61) in einer Einfädelstellung (63) einen keilförmigen Einführbereich (75) gegenüber einem Spannrad (13) ausformt, wobei das erste Gegenhalterelement (20) gegenüberliegend dem Spannrad (13) und das zweite Reibelement (47) gegenüberliegend einem ersten Reibelement (46) angeordnet ist und wobei das Umreifungsband (3) zwischen dem Spannrad (13) und dem ersten Gegenhalterelement (20), sowie zwischen dem ersten Reibelement (46) und dem zweiten Reibelement (47) eingeführt wird, wobei die Drehachse (73) des Drehgelenkes (65) im Wesentlichen parallel zur Tangentialrichtung (17) des Spannrades (13) angeordnet ist;
- starten des Schwenkvorganges der Gegenhalterplatte (61) durch einen Startbefehl mittels eines Startknopf;
- schwenken der Gegenhalterplatte (61) um die Drehachse (73) um das Umreifungsband (3) zwischen dem Spannrad (13) und dem an der Gegenhalterplatte (61) angeordneten ersten Gegenhalterelement (20) zu klemmen;
- überprüfen des Bandeinlegezustandes mittels einer Bandeinlegekontrollvorrichtung;
- starten des Spannvorgang des Umreifungsbandes (3) durch einen Startbefehl mittels des Startknopf;
- überprüfen der aufgebrachten Spannung mittels einer Spannkraftüberwachungseinheit;
- start des Schweißvorganges bei Erreichen einer vorgegebenen Spannung;
- Schweißvorgang für eine vorgegebenen Zeitraum durch Relativbewegung des ersten Reibelement (46) relativ zum zweiten Reibelement (47);
- anhalten des ersten Reibelementes (46) für einen vorgegebenen Zeitraum zum Verfestigen der Schweißverbindung;
- schwenken der Gegenhalterplatte (61) um die Drehachse (73) um das Umreifungsband (3) freizugeben.

19. Verfahren nach Anspruch 18, **dadurch gekennzeichnet, dass** die Abfolge der einzelnen Verfahrensschritte durch den Benutzer unterbrochen werden kann, wobei ein Not-Halt-Taster (95) vorgesehen ist, welcher durch den Benutzer zum Unterbrechen der Verfahrensschritte betätigt werden kann.

## Claims

1. A mobile strapping device (1) for strapping packaged goods (2) with a strap (3), in particular a plastic strap, comprising a base frame (11), a tensioning device (12) with at least one tension wheel (13) for applying a tension force (16) acting in a tangential direction (17) to a shell surface (15) of the at least one tension wheel (13) on a loop (4) of the strap (3) slung around a packaged good (2), a drive unit (26) provided at least for driving the at least one tension wheel (13), a counter-holder element (20) that interacts with the at least one tension wheel (13) and is accommodated in a counter-holder plate (61), a connecting device (44) for connecting the two overlapping sections (7) of the loop (4) of the strap (3), a cutting device (57) for cutting the strap (3), and an energy supply source to provide operating power, wherein the counter-holder plate (61) is mounted on the base frame (11) so that it can move relative to the latter, and can be adjusted by means of an adjustment device (62) between a threading position (63) and a closed position (64), and a surface (21) of the counter-holder plate (61) allocated to the tension wheel (13), which in its closed position (64) is arranged essentially parallel to a rotational axis (14) of the at least one tension wheel (13), wherein the counter-holder plate (61) is mounted to the base frame (11) by means of a swivel joint (65), **characterized in that** a rotational axis (73) of the swivel joint (65) is arranged essentially parallel to a tangential direction (17) of the tension wheel (13), so that the counter-holder plate (61) is pivotably mounted to the base frame (11), and forms a wedge-shaped insertion area (75) in relation to the tension wheel (13) in the threading position (63).

2. The mobile strapping device according to claim 1, **characterized in that** the counter-holder plate (61) is inclined at an opening angle (66) of between 3° and 30° in the threading position (63) relative to the closed position (64).

3. The mobile strapping device according to claim 1 or 2, **characterized in that** the counter-holder plate (61) can be switched into a maintenance position (68), in which it can be swiveled out by at least 45° relative to the closed position (64).

4. The mobile strapping device according to one of the preceding claims, **characterized in that** the connecting device (44) has a friction welding device (45), which comprises a first friction element (46) and a second friction element (47), wherein the strap (3) can be clamped between these friction elements (46, 47), and wherein the first friction element (46) can be shifted in an oscillating movement relative to the second friction element (47) in a frictional direction (49) running parallel to the rotational axis (14) of the tension wheel (13).

5. The mobile strapping device according to claim 4, **characterized in that** the second friction element (47) is accommodated in the counter-holder plate (61), or that the counter-holder plate (61) is designed as a second friction element (47).

6. The mobile strapping device according to one of the preceding claims, **characterized in that** the side of the counter-holder element (20) arranged in the counter-holder plate (61) facing the tension wheel (13) as adjusted to the shape of the shell surface (15) of the tension wheel (13) at least in sections, and provided with a contoured surface (21).

7. The mobile strapping device according to one of the preceding claims, **characterized in that** a strap non-return device (28) is provided, which can be used to fix the clamping force applied by the tensioning device (12) to the strap (3) when the tension force (16) applied by the tensioning device (12) is lowered or elevated, wherein the strap non-return device (28) comprises a locking element (30), which interacts with a second counter-holder element (31), wherein the second counter-holder element (31) is accommodated in the counter-holder plate (61).

8. The mobile strapping device according to one of the preceding claims, **characterized in that** a cutting device (57) is provided, which can be used to cut the strap (3).

9. The mobile strapping device according to claim 8, **characterized in that** the cutting device (57) is directly adjacent to the first friction element (46) of the friction welding device (45), wherein the first friction element (46) can move relative to the cutting device (57) that is fixed in place relative to the base frame (11) in the active state of the friction welding device (45).

10. The mobile strapping device according to one of the preceding claims, **characterized in that** working surfaces (70) of the second friction element (47) of the friction welding device (45), the second counter-holder element (31) of the strap non-return device (28) and the first counter-holder element (20) of the tensioning device (12) are essentially arranged in one plane, so that these devices can guide the strap (3) approximately straight and parallel to the surface (9) of the packaged good (2).

11. The mobile strapping device according to one of the preceding claims, **characterized in that** a shared, integral counter-holder plate (61) is provided for the friction welding device (45) and tensioning device (12).

12. The mobile strapping device according to one of the preceding claims, **characterized in that** a shared, integral counter-holder plate (61) is provided for the friction welding device (45), belt non-return device (28) and tensioning device (12).

13. The mobile strapping device according to one of the preceding claims, **characterized in that** the first counter-holder element (20) and/or the second counter-holder element (31) and/or the second friction element (47) is pivotably accommodated in the counter-holder plate (61), wherein their pivoting axis (74) respectively runs parallel to the rotational axis (73) of the swivel joint (65).

14. The mobile strapping device according to one of the preceding claims, **characterized in that** the counter-holder element (20) has an upper part (76) facing the tension wheel (13) and a lower part (77) facing the counter-holder plate (61), wherein the upper part (76) is coupled with the lower part (77) by a slanted plane (78), wherein a distance between the tension wheel (13) and upper part (76) can be adjusted in such a way that the upper part (76) can shift relative to the lower part (77) in a tangential direction (17) of the tension wheel (13).

15. The mobile strapping device according to claim 14, **characterized in that** the slanted plane (78) is formed by a saw-tooth profile (79).

16. The mobile strapping device according to one of the preceding claims, **characterized in that** the friction welding device (45) has a force increasing device (81), which can be used to press the first friction element (46) against the second friction element (47), wherein the force increasing device (81) has a slanted plane (84), and the distance between the two friction elements (46, 47) can be adjusted by shifting the force increasing device (81) parallel to the rotational axis (14).

17. The mobile strapping device according to one of the preceding claims, **characterized in that** the force increasing device (81) and first friction element (46) can be driven by the same drive unit (86).

18. A method for operating a mobile strapping device (1), in particular the mobile strapping device (1) according to one of the preceding claims, **characterized in that** the method comprises the following procedural steps:
- Introducing the strap (3) into the mobile strapping device (1), in which a counter-holder plate (61) with a first counter-holder element (20) arranged thereon and further a second friction element (47) arranged on the counter-holder plate (61) is pivoted around a rotational axis (73) of a swivel joint (65), so that the counter-holder plate (61) forms a wedge-shaped introduction area (75) relative to a tension wheel (13) in a threading position (63), wherein the first counter-holder element (20) is arranged opposite the tension wheel (13) and the second friction element (47) is arranged opposite a first friction element (46), and wherein the strap (3) is introduced between the tension wheel (13) and first counter-holder element (20), as well as between the first friction element (46) and second friction element (47), wherein the rotational axis (73) of the swivel joint (65) is essentially arranged parallel to the tangential direction (17) of the tension wheel (13);
- Starting the pivoting process of the counter-holder plate (61) via a start command entered with a start button;
- Pivoting the counter-holder plate (61) around the rotational axis (73) in order to clamp the strap (3) between the tension wheel (13) and the first counter-holder element (20) arranged on the counter-holder plate (61);
- Checking the strap insertion condition by means of a strap insertion checking device;
- Starting the process of tensioning the strap (3) via a start command entered with the start button;
- Checking the applied tension by means of a clamping force monitoring unit;
- Starting the welding process once a prescribed tension has been reached;
- Performing the welding process for a prescribed period of time by moving the first friction element (46) relative to the second friction element (47);
- Stopping the first friction element (46) for a prescribed period of time for solidifying the weld;
- Pivoting the counter-holder plate (61) around the rotational axis (73) in order to release the strap (3).

19. The method according to claim 18, **characterized in that** the sequence of individual procedural steps can be interrupted by the user, wherein an emergency stop switch (95) is provided, and can be actuated by the user to interrupt the procedural steps.

## Revendications

1. Appareil de cerclage (1) mobile, destiné au cerclage de marchandises à emballer (2) avec une bande de cerclage (3), en particulier une bande en matière plastique, comprenant un cadre de base (11), un dispositif tendeur (12) avec au moins une roue tendeuse (13) destinée à appliquer une force de tension (16), agissant dans une direction tangentielle (17) par rapport à une surface d'enveloppe (15) de la roue tendeuse (13) au moins au nombre de un, sur une boucle (4) de la bande de cerclage (3) enroulée autour des marchandises à emballer (2), une unité d'entraînement (26) qui est prévue au moins pour l'entraînement de la roue tendeuse (13) au moins au nombre de un, un élément de contre-support (20), coopérant avec la roue tendeuse (13) au moins au nombre de un, qui est logé dans une plaque de contre-support (61), un dispositif de raccordement (44) destiné au raccordement des deux tronçons (7) en chevauchement de la boucle (4) de la bande de cerclage (3), un dispositif de coupe (57) destiné à la découpe de la bande de cerclage (3), et une source d'alimentation en énergie destinée à la fourniture d'une énergie d'entraînement, la plaque de contre-support (61) étant supportée sur le cadre de base (11) de façon mobile par rapport à celui-ci et pouvant être déplacée au moyen d'un dispositif de déplacement (62) entre une position d'enfilage (63) et une position de fermeture (64), et une surface (21), affectée à la roue tendeuse (13), de la plaque de contre-support (61) étant, dans sa position de fermeture (64), disposée essentiellement parallèlement à un axe de rotation (14) de la roue tendeuse (13) au moins au nombre de un, la plaque de contre-support (61) étant supportée au moyen d'une articulation tournante (65) sur le cadre de base (11), **caractérisé en ce qu'**un axe de rotation (73) de l'articulation tournante (65) est disposé essentiellement parallèlement à la direction tangentielle (17) de la roue tendeuse (13) de telle sorte que la plaque de contre-support (61) est supportée de façon pivotante par rapport au cadre de base (11) et forme, dans la position d'enfilage (63), une zone d'introduction (75) en forme de coin par rapport à la roue tendeuse (13).

2. Appareil de cerclage mobile selon la revendication 1, **caractérisé en ce que**, dans la position d'enfilage (63), la plaque de contre-support (61) est inclinée par rapport à la position de fermeture (64) selon un angle d'ouverture (66) entre 3° et 30°.

3. Appareil de cerclage mobile selon la revendication 1 ou 2, **caractérisé en ce que** la plaque de contre-support (61) peut être transférée vers une position de maintenance (68) dans laquelle elle peut pivoter d'au moins environ 45° par rapport à la position de fermeture (64).

4. Appareil de cerclage mobile selon l'une des revendications précédentes, **caractérisé en ce que** le dispositif de raccordement (44) présente un dispositif de soudage par friction (45) qui comprend un premier élément de friction (46) et un deuxième élément de friction (47), entre lesquels éléments de friction (46, 47) la bande de cerclage (3) peut être coincée, le premier élément de friction (46) pouvant être conduit à coulisser dans un mouvement oscillant dans une direction de friction (49) parallèlement à l'axe de rotation (14) de la roue tendeuse (13) relativement au deuxième élément de friction (47).

5. Appareil de cerclage mobile selon la revendication 4, **caractérisé en ce que** le deuxième élément de friction (47) est reçu dans la plaque de contre-support (61), ou **en ce que** la plaque de contre-support (61) est constituée en tant que deuxième élément de friction (47).

6. Appareil de cerclage mobile selon l'une des revendications précédentes, **caractérisé en ce que**, sur son côté tourné vers la roue tendeuse (13), l'élément de contre-support (20) disposé dans la plaque de contre-support (61) est, au moins par tronçons, adapté à la forme de la surface d'enveloppe (15) de la roue tendeuse (13) et est muni d'une surface (21) profilée.

7. Appareil de cerclage mobile selon l'une des revendications précédentes, **caractérisé en ce qu'**il est constitué un blocage anti-retour de bande (28) au moyen duquel la force de tension appliquée par le dispositif tendeur (12) sur la bande de cerclage (3) peut être fixée quand la force de tension (16) appliquée par le dispositif tendeur (12) est réduite ou supprimée, le blocage anti-retour de bande (28) comprenant un élément de blocage (30) qui coopère avec un deuxième élément de contre-support(31), le deuxième élément de contre-support(31) étant reçu dans la plaque de contre-support (61).

8. Appareil de cerclage mobile selon l'une des revendications précédentes, **caractérisé en ce que** qu'il est constitué un dispositif de coupe (57) qui permet de couper la bande de cerclage (3).

9. Appareil de cerclage mobile selon la revendication 8, **caractérisé en ce que** le dispositif de coupe (57) est disposé au voisinage direct du premier élément de friction (46) du dispositif de soudage par friction (45), le premier élément de friction (46) étant, dans l'état actif du dispositif de soudage par friction (45), mobile relativement au dispositif de coupe (57) fixe par rapport au cadre de base (11).

10. Appareil de cerclage mobile selon l'une des revendications précédentes, **caractérisé en ce que** des surfaces de travail (70) du deuxième élément de friction (47) du dispositif de soudage par friction (45), du deuxième élément de contre-support(31) du blocage anti-retour de bande (28) et du premier élément de contre-support (20) du dispositif tendeur (12) sont disposées essentiellement dans le même plan de telle sorte que la bande de cerclage (3) peut être guidée par ces dispositifs de façon approximativement rectiligne et parallèlement à la surface (9) des marchandises à emballer (2).

11. Appareil de cerclage mobile selon l'une des revendications précédentes, **caractérisé en ce que**, pour le dispositif de soudage par friction (45) et le dispositif tendeur (12), il est prévu une plaque de contre-support (61) commune monobloc.

12. Appareil de cerclage mobile selon l'une des revendications précédentes, **caractérisé en ce qu'**il est prévu une plaque de contre-support (61) monobloc commune pour le dispositif de soudage par friction (45), le blocage anti-retour de bande (28) et le dispositif tendeur (12).

13. Appareil de cerclage mobile selon l'une des revendications précédentes, **caractérisé en ce que** le premier élément de contre-support (20) et/ou le deuxième élément de contre-support(31) et/ou le deuxième élément de friction (47) sont reçus en pivotement dans la plaque de contre-support (61), leur axe de pivotement (74) étant respectivement parallèle à l'axe de rotation (73) de l'articulation tournante (65).

14. Appareil de cerclage mobile selon l'une des revendications précédentes, **caractérisé en ce que** l'élément de contre-support (20) présente une partie supérieure (76) tournée vers la roue tendeuse (13) et une partie inférieure (77) tournée vers la plaque de contre-support (61), la partie supérieure (76) étant couplée à la partie inférieure (77) au moyen d'un plan incliné (78), une distance entre la roue tendeuse (13) et la partie supérieure (76) étant réglable **en ce que** la partie supérieure (76) peut coulisser relativement à la partie inférieure (77) dans la direction tangentielle (17) de la roue tendeuse (13).

15. Appareil de cerclage mobile selon la revendication 14, **caractérisé en ce que** le plan incliné (78) est formé par un profilé (79) en dents de scie.

16. Appareil de cerclage mobile selon l'une des revendications précédentes, **caractérisé en ce que** le dispositif de soudage par friction (45) présente un dispositif d'augmentation de force (81) par lequel le premier élément de friction (46) peut être pressé sur le deuxième élément de friction (47), le dispositif d'augmentation de force (81) présentant un plan incliné (84), et la distance des éléments de friction (46, 47) entre eux pouvant être réglée par le coulissement du dispositif d'augmentation de force (81) parallèlement à l'axe de rotation (14).

17. Appareil de cerclage mobile selon l'une des revendications précédentes, **caractérisé en ce que** le dispositif d'augmentation de force (81) et le premier élément de friction (46) peuvent être entraînés par la même unité d'entraînement (86).

18. Procédé de fonctionnement d'un appareil de cerclage mobile (1), en particulier de l'appareil de cerclage mobile (1) selon l'une des revendications précédentes, **caractérisé en ce que** le procédé comprend les étapes de procédé suivantes :
- introduction de la bande de cerclage (3) dans l'appareil de cerclage mobile (1) dans lequel une plaque de contre-support (61), sur laquelle est disposé un premier élément de contre-support (20) et également avec un deuxième élément de friction (47) disposé sur la plaque de contre-support (61), pivote autour d'un axe de rotation (73) d'une articulation tournante (65) de telle sorte que, dans une position d'enfilage (63), la plaque de contre-support (61) forme une zone d'introduction (75) en forme de coin par rapport à une roue tendeuse (13), le premier élément de contre-support (20) étant disposé en face de la roue tendeuse (13), et le deuxième élément de friction (47) étant disposé en face d'un premier élément de friction (46), et la bande de cerclage (3) étant introduite entre la roue tendeuse (13) et le premier élément de contre-support (20) ainsi qu'entre le premier élément de friction (46) et le deuxième élément de friction (47), l'axe de rotation (73) de l'articulation tournante (65) étant disposé essentiellement parallèlement à la direction tangentielle (17) de la roue tendeuse (13) ;
- lancement du processus de pivotement de la plaque de contre-support (61) par une instruction de démarrage au moyen d'un bouton de démarrage ;
- pivotement de la plaque de contre-support (61) autour de l'axe de rotation (73) pour coincer la bande de cerclage (3) entre la roue tendeuse (13) et le premier élément de contre-support (20) disposé sur la plaque de contre-support (61) ;
- examen de l'état de placement de la bande au moyen d'un dispositif de contrôle de placement de la bande ;
- lancement du processus de serrage de la bande de cerclage (3) par une instruction de démarrage au moyen du bouton de démarrage ;
- examen de la tension appliquée au moyen d'une unité de surveillance de la force de serrage ;
- lancement du processus de soudage une fois atteinte une tension prédéfinie ;
- processus de soudage pendant une durée prédéfinie par un mouvement relatif du premier élément de friction (46) relativement au deuxième élément de friction (47) ;
- arrêt du premier élément de friction (46) pendant une durée prédéfinie pour la solidification du joint soudé ;
- pivotement de la plaque de contre-support (61) autour de l'axe de rotation (73) pour libérer la bande de cerclage (3).

19. Procédé selon la revendication 18, **caractérisé en ce que** la succession des différentes étapes de procédé peut être interrompue par l'utilisateur, un bouton d'arrêt d'urgence (95) étant prévu, qui peut être actionné par l'utilisateur afin d'interrompre les étapes de procédé.
